# EUROPÄISCHE PATENTANMELDUNG

(11) **EP 4 759 909 A1**
(43) Veröffentlichungstag der Anmeldung: **17.06.2026**
(21) Anmeldenummer: 25213746.8
(22) Anmeldetag: 05.11.2025
(51) Int. Cl.: C11D 1/66, C11D 3/20, C11D 3/22, C11D 3/33, C11D 3/37, C11D 3/386, C11D 17/00

(54) **VERWENDUNG EINES FLÜSSIGEN GESCHIRRSPÜLMITTELS ZUR REINIGUNG VON HARTNÄCKIGEN ANSCHMUTZUNGEN**

(30) Priorität: 16.12.2024 DE 102024138020
(71) Anmelder: Henkel AG & Co. KGaA, 40589 Düsseldorf (DE)
(72) Erfinder: Riecke, Clemens, 42899 Remscheid (DE); Mueller, Sven, 47053 Duisburg (DE); Schages, Jan, 40476 Düsseldorf (DE); Ziervogel, Sandra, 40764 Langenfeld (DE); Maisey, Clarissa, 40229 Düsseldorf (DE)

(57) **Zusammenfassung**

Die Erfindung betrifft die Verwendung flüssiger, phosphatfreier Geschirrspülmittel, die frei von Bleichmitteln sind und eine Polymerkombination aus Polyasparaginsäure oder modifizierter Polyasparaginsäure und Pfropfpolymeren auf Basis von Oligo- und Polysacchariden enthalten, zur Verbesserung der Reinigungsleistung, insbesondere auf hartnäckigen kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.

## Beschreibung

Die Erfindung betrifft die Verwendung flüssiger, phosphatfreier Geschirrspülmittel, die frei von Bleichmitteln sind und eine Polymerkombination aus Polyasparaginsäure oder modifizierter Polyasparaginsäure und Pfropfpolymeren auf Basis von Oligo- und Polysacchariden enthalten, zur Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.

Im Stand der Technik ist bekannt, dass besonders schwer beim Geschirrspülen zu entfernende Anschmutzungen durch auf dem Geschirr zurückbleibende Kohlenhydrate, insbesondere Stärke enthaltenden Speisen, ggf. auch in Kombination mit Proteinhaltigen Speiseresten entstehen, die zusätzlich, insbesondere bei höheren Temperaturen und/oder über längere Zeit, eingetrocknet, eingebrannt und/oder eingebacken worden sind. Diese Anschmutzungen sind häufig sehr fest an die zu spülenden Gegenstände gebunden und sehr schwierig ohne Schrubben oder hohe Temperaturen im Reinigungsgang und/oder viel Reinigungsmittel beim Geschirrspülen zu entfernen.

Gleichzeitig möchte der Verbraucher aber eine nachhaltige, ökologisch bewusste und möglichst schonende Reinigung erzielen. Der Verbraucher spült aus ökonomischen und ökologischen Gründen in der Regel stark verschmutzte Gegenstände, wie beispielsweise Auflaufformen oder Töpfe, bei denen häufig eingebrannte und/oder angebackene Speisereste vorliegen, gemeinsam mit Gegenständen, die empfindlichere Oberflächen aufweisen, wie beispielsweise Glas.

Die EP0423014 A1 offenbart Zusammensetzungen, die gegen solche Verschmutzungen wirken, aber dazu zwei verschiedene Bleichmittelkomponenten enthalten.

WO 2019/211231 A1 beschreibt Zusammensetzungen, die eine Polymermischung aus Polyasparaginsäure oder modifizierte Polyasparaginsäure und Pfropfpolymere auf Basis von Oligo- und Polysacchariden lediglich zur Verbesserung des Glanzes von Glasgeschirr beim maschinellen Geschirrspülen.

In WO2015/197379 A1 werden Formulierungen offenbart, die einen Komplexbildner, ausgewählt aus GLDA und MGDA, und ein Pfropfcopolymer auf Basis von Oligo- und Polysacchariden enthalten und eine gute Belaginhibierung aufweisen.

Daher ist es die Aufgabe der vorliegenden Erfindung, den Nachteilen im Stand der Technik abzuhelfen und eine Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen mittels einer Zusammensetzung bereitzustellen, die biologisch abbaubar ist und empfindliche Oberflächen schont.

Überraschenderweise wurde gefunden, dass sich die Reinigungsleistung von flüssigen Reinigungsmitteln auf solchen hartnäckigen Anschmutzungen verbessert, wenn diese eine erfindungsgemäße Polymerkombination enthalten.

In einem ersten Aspekt bezieht sich die Erfindung auf die Verwendung einer phosphatfreien, bei 20 °C flüssigen Geschirrspülmittelformulierung, welche frei von Bleichmitteln ist, umfassend, jeweils bezogen auf das Gewicht der Gesamtzusammensetzung,
(i) 0,5 bis 5 Gew.-%, von
   (a) mindestens eine von Polyasparaginsäure oder modifizierter Polyasparaginsäure oder deren Salzen, wobei die modifizierte Polyasparaginsäure durch Polykondensation von (a1) 50 bis 99 Mol-% Asparaginsäure und (a2) 1 bis 50 Mol-% mindestens einer von Asparaginsäure verschiedenen carboxylhaltigen Verbindung und anschließende Hydrolyse der Cokondensate unter Zusatz einer Base erhältlich ist,
   (b) mindestens ein Pfropfcopolymer, bestehend aus
      (b1) mindestens eine Pfropfgrundlage, ausgewählt aus Oligosacchariden und Polysacchariden, und Seitenketten, die durch Aufpfropfen von
      (b2) mindestens eine ethylenisch ungesättigte Mono- oder Dicarbonsäure und (b3) mindestens ein ethylenisch ungesättigtes N-haltiges Monomer mit einer permanenten kationischen Ladung, wobei das Gewichtsverhältnis von (a) : (b) zwischen 18:1 und 5:1 liegt, bevorzugt von 11:1 bis 8:1, besonders bevorzugt von 11:1 bis 9:1 beträgt;
(ii) 3 bis 25 Gew.-% Komplexbildner, ausgewählt aus der Gruppe von Zitronensäure, Methylglycindiessigsäure (MGDA), Glutaminsäurediessigsäure (GLDA), Ethylendiamindiessigäure (EDDS) und/oder deren Salzen als Komplexbildner;
(iii) 0,1 bis 6 Gew.-% Verdickungsmittel;
(iv) mindestens 20 Gew.-% Wasser und
(v) gegebenenfalls 4 bis 15 Gew.-% Builder und/oder Cobuilder;
(vi) gegebenenfalls 0,5 bis 8 Gew.-%, nichtionische Tenside;
(vii) 0,001 bis 3 Gew.-% Enzyme;
(viii) gegebenenfalls 2 bis 30 Gew.-% organische Lösungsmittel,
zur Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.

Die erfindungsgemäß verwendeten Zusammensetzungen bieten eine bessere Reinigungsleistung als andere flüssige Geschirrspülmittel ohne die Polymermischung an hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.

Kohlenhydrate enthaltende Anschmutzungen sind erfindungsgemäß solche Anschmutzungen, die Mono-, Di-, Oligo- und/oder Polysaccharide enthalten.

Bevorzugte Mono- bzw. Disaccharide sind erfindungsgemäß Saccharose, Glucose, Fructose, Dextrose oder Lactose.

Kohlenhydrathaltige Anschmutzungen sind weiterhin Polysaccharid haltige Anschmutzungen, wobei der Ausdruck Polysaccharide auch weiter unten genauer erläutert wird. Erfindungsgemäß besonders wichtige Polysaccharid haltige, insbesondere stärkehaltige Anschmutzungen sind solche, die durch Backen oder Kochen von Stärke haltigen Produkten wie zum Beispiel Nudeln, Haferflocken, Brot, Kuchen und ähnlichem entstehen, insbesondere Spaghetti, insbesondere angetrocknete und/oder eingebrannte Spaghettireste.

Hartnäckige Anschmutzungen sind insbesondere solche, bei denen die Anschmutzungen, insbesondere Speisereste über längere Zeit eingetrocknet, insbesondere durch höhere Temperaturen und/oder längere Zeit eingebrannt und/oder angebacken sind.

Insbesondere bevorzugt wirken die erfindungsgemäß verwendete Formulierung auf angetrockneten (z.B. Haferflocken), angebackenen und/oder eingebrannten kohlenhydrathaltigen Speiseresten, wie beispielsweise Karamell, Creme Brûlée sowie Spaghetti.

Erfindungsgemäß sind unter protein- und kohlenhydrathaltigen Anschmutzungen solche Anschmutzungen zu verstehen, die sowohl Proteine als auch Kohlenhydrate enthalten.

Proteinhaltige Anschmutzungen sind erfindungsgemäß bevorzugt solche, die Fleisch, Ei und/oder Milch, insbesondere Ei und/oder Milch enthalten. Insbesondere ist bei Speisen, die Ei und/oder Milch und Kohlenhydrate enthalten, zu beobachten, dass solche Anschmutzungen nicht rückstandsfrei entfernt werden können.

Überraschenderweise wurde gefunden, dass die erfindungsgemäß verwendeten Zusammensetzungen eine deutliche Verbesserung der Reinigungsleistung auf Creme Brûlée, welche eine bevorzugte protein- und kohlenhydrathaltige Anschmutzung ist, die aufgrund der Zubereitung zusätzlich angebacken bzw. eingebrannt ist. Weiterhin wurden durch die erfindungsgemäß verwendeten Zusammensetzungen besonders deutliche Verbesserungen der Reinigungsleistung auf Spaghetti, insbesondere angebackenen Spaghetti gefunden.

Darüber hinaus sind die Zusammensetzungen vorteilhaft, weil die biologische Abbaubarkeit verbessert wird. Vorzugsweise sind die Wirkstoffe der Zusammensetzungen biologisch abbaubar, was zu einem hohen Prozentsatz an biologischer Abbaubarkeit führt, vorzugsweise über 85 % des Gewichts der Zusammensetzung. Dies bedeutet, dass 85 Gewichtsprozent der Bestandteile der Zusammensetzung biologisch abbaubar sind. Vorzugsweise sind mehr als 90 Gew.-% der Zusammensetzung biologisch abbaubar, besonders bevorzugt sind mehr als 98 % der Zusammensetzung biologisch abbaubar. Die biologische Abbaubarkeit der Bestandteile ist gemäß OECD 301 definiert.

Die erfindungsgemäß verwendeten Geschirrspülmittelformulierungen eignen sich insbesondere als Geschirrspülmittelzusammensetzung für das maschinelle Geschirrspülen. In einer Ausführungsform ist die erfindungsgemäße Geschirrspülmittelformulierung daher eine Maschinengeschirrspülmittel-zusammensetzung. Die erfindungsgemäß verwendeten Geschirrspülmittelformulierungen können in flüssiger oder gelartiger Form, als eine oder mehrere Phasen, bereitgestellt werden.

Bevorzugte Ausführungsformen sind in den abhängigen Ansprüchen beschrieben.

Wenn Gew.-%-Werte angegeben werden, beziehen sie sich auf das Gesamtgewicht der flüssigen Zusammensetzung, sofern nicht ausdrücklich anders angegeben. Numerische Bereiche im Format "von x bis y" schließen die oben genannten Werte ein. Werden in diesem Format mehrere bevorzugte numerische Bereiche angegeben, so sind alle Bereiche, die sich aus der Kombination der verschiedenen Endpunkte ergeben, ebenfalls eingeschlossen.

In der vorliegenden Beschreibung sind die Begriffe "ein" und "eine" sowie "mindestens eine" gleichbedeutend mit dem Begriff "eine oder mehrere" und können austauschbar verwendet werden.

"Ein oder mehrere", wie hier verwendet, bezieht sich auf mindestens eine und umfasst 1, 2, 3, 4, 5, 6, 7, 8, 9 oder mehr der genannten Arten. In ähnlicher Weise bezieht sich "mindestens eine", wie hier verwendet, auf 1, 2, 3, 4, 5, 6 und mehr, ist aber nicht darauf beschränkt. In Bezug auf einen Inhaltsstoff bezieht es sich auf die Art des Inhaltsstoffs und nicht auf die absolute Anzahl der Moleküle. "Mindestens ein Tensid" bedeutet also beispielsweise mindestens eine Art von Tensid, d. h. es kann eine Art von Tensid oder eine Mischung aus mehreren verschiedenen Tensiden gemeint sein. Zusammen mit den Gewichtsangaben bezieht sich die Angabe auf alle in der Zusammensetzung/Mischung enthaltenen Verbindungen der angegebenen Art, d. h., dass die Zusammensetzung über die angegebene Menge der entsprechenden Verbindungen hinaus keine weiteren Verbindungen dieser Art enthält.

Wenn hier auf Molmassen Bezug genommen wird, beziehen sich diese Angaben immer auf das Zahlenmittel der Molmasse Mn, sofern nicht ausdrücklich anders angegeben. Das Zahlenmittel der Molmasse kann z. B. durch Gelpermeationschromatographie (GPC) nach DIN 55672-1:2007-08 mit THF als Elutionsmittel bestimmt werden. Das Gewichtsmittel der Molmasse Mw kann auch durch GPC wie für Mn beschrieben bestimmt werden.

Wenn im Folgenden Erdalkalimetalle als Gegenionen zu einwertigen Anionen genannt werden, bedeutet dies, dass das Erdalkalimetall von Natur aus nur in der halben - für den Ladungsausgleich ausreichenden - Stoffmenge wie das Anion vorhanden ist.

Unter Fettsäuren oder Fettalkoholen oder deren Derivaten werden im Rahmen der vorliegenden Erfindung - soweit nicht anders angegeben - verzweigte oder unverzweigte Carbonsäuren oder Alkohole oder deren Derivate mit vorzugsweise 6 bis 22 Kohlenstoffatomen verstanden. Erstere werden aus ökologischen Gründen, insbesondere wegen ihrer pflanzlichen Basis auf der Grundlage nachwachsender Rohstoffe, bevorzugt, ohne jedoch die erfindungsgemäße Lehre auf sie zu beschränken. Insbesondere können auch die z.B. nach der ROELEN-Oxo-Synthese erhältlichen Oxo-Alkohole oder deren Derivate entsprechend eingesetzt werden.

Die erfindungsgemäße Reinigungszusammensetzung wird in Form einer Flüssigkeit bereitgestellt. Der Begriff "Flüssigkeit", wie hier verwendet, umfasst Flüssigkeiten und Gele. Der Begriff "flüssig", wie hier verwendet, bezieht sich auf Verbindungen oder Mischungen von Verbindungen, die fließfähig und gießfähig bei 20 ° C, 1 bar sind.

Das erfindungsgemäße Reinigungsmittel ist phosphatfrei. Unter "phosphatfrei" ist hier zu verstehen, dass das Reinigungsmittel im Wesentlichen frei von Phosphat ist (einschließlich Orthophosphat, Polyphosphat und/oder Pyrophosphat), insbesondere mit Phosphaten in einer Menge von weniger als 0,1 Gew.-%, vorzugsweise weniger als 0,01 Gew.-%, bezogen auf das Gesamtgewicht der Zusammensetzung.

Der Ausdruck "im Wesentlichen frei von" bedeutet, dass die jeweilige Verbindung zwar prinzipiell enthalten sein kann, dann aber in einer Menge vorliegt, die eine Funktion der anderen Bestandteile nicht beeinträchtigt. Im Rahmen der vorliegenden Erfindung wird daher unter der Eigenschaft "im Wesentlichen frei von" einer bestimmten Verbindung vorzugsweise ein Gesamtgewicht von weniger als 0,1 Gew.-%, stärker bevorzugt weniger als 0,001 Gew.-%, insbesondere frei von dieser, bezogen auf das Gesamtgewicht der Zusammensetzung, verstanden. Insbesondere bevorzugt ist es, wenn keine Menge dieser Verbindung absichtlich hinzugefügt wurde.

Die erfindungsgemäße Reinigungszusammensetzung ist Bleichmittelfrei (frei von Bleichmitteln. Dies bedeutet im Rahmen der Erfindung, dass die Zusammensetzungen weniger als 0,1 Gew.-% an Percarbonatsalzen, Alkalihypochlorit, und deren Vorstufen enthalten, bezogen auf das Gesamtgewicht der Zusammensetzung. Vorzugsweise enthalten die Zusammensetzungen weniger als 0,01 Gew.-%, noch bevorzugter weniger als 0,001 Gew.-% dieser Komponenten, bezogen auf das Gesamtgewicht der Zusammensetzung.

Unter "bleichmittelfrei" ist zu verstehen, dass das Reinigungsmittel im Wesentlichen frei von Wirkstoffen ist, die in der Lage sind, Bleichmittel, insbesondere peroxidhaltige Verbindungen, hypohalogenierte Verbindungen oder H₂O₂ an die Waschflotte in einer automatischen Geschirrspülmaschine abzugeben. In einer bevorzugten Ausführungsform bedeutet "bleichmittelfrei", dass die Zusammensetzung Bleichmittelverbindungen (Verbindungen, die Bleichmittel freisetzen) in einer Menge von weniger als 0,1 Gew.-%, vorzugsweise weniger als 0,01 Gew.-%, bezogen auf das Gesamtgewicht der Zusammensetzung, enthält.

Es wurde überraschenderweise festgestellt, dass flüssige Zusammensetzungen, die eine Polymermischung gemäß i) enthalten, die biologisch abbaubare Polyasparaginsäure oder modifizierte Polyasparaginsäure oder deren Salze (a) und biologisch abbaubares Pfropfpolymer (b) enthält, das durch Aufpfropfen mindestens einer ethylenisch ungesättigten Mono- oder Dicarbonsäure und mindestens eines N-haltigen kationischen Monomers auf Oligo- und Polysaccharide hergestellt wird, zu einer stark verbesserten Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen führen.

Das Gewichtsverhältnis von Asparaginsäure oder modifizierter Asparaginsäure (a) zu Pfropfpolymer (b) beträgt 18:1 bis 5:1, noch bevorzugt 11:1 bis 8:1, besonders bevorzugt 11:1 bis 9:1.

Die Summe der Komponenten (a) und (b) macht 0,5 bis 5,0 Gew.-%, bezogen auf das Gewicht der Gesamtzusammensetzung, aus. Bei der Formulierung der erfindungsgemäß verwendeten Geschirrspülmittelformulierung können die Komponenten (a) und (b) getrennt oder als vorgemischte filminhibierende Zusammensetzung zugegeben werden.

In einer bevorzugten Ausführungsform beträgt die Menge der Komponente gemäß (i) in der Geschirrspülmittelformulierung 1,0 % bis 4,5 %, vorzugsweise 1,2 % bis 4,0 %, bezogen auf das Gewicht der gesamten Zusammensetzung.

Polyasparaginsäure ist als biologisch abbaubares, dispergierendes und kesselsteinhemmendes Polymer bekannt. Modifizierte Polyasparaginsäure, die gemäß der vorliegenden Erfindung verwendet werden kann, ist herstellbar durch Polykondensation von (a1) 50 bis 99 Mol-%, vorzugsweise 60 bis 95 Mol-%, besonders bevorzugt 80 bis 95 Mol-%, Asparaginsäure; und (a2) 1 bis 50 Mol-%, vorzugsweise 5 bis 40 Mol-%, besonders bevorzugt 5 bis 20 Mol-%, mindestens einer carboxylgruppenhaltigen Verbindung und anschließender Hydrolyse der Co-Kondensate unter Zugabe einer Base, z.B. Natronlauge, herstellbar ist, wobei (a2) keine Asparaginsäure ist.

Die im Zusammenhang mit der Herstellung der erfindungsgemäß zu verwendenden Polyasparginsäure verwendete carboxylhaltige Verbindung (a2) kann unter anderem eine Carbonsäure (Mono- oder Polycarbonsäure), eine Hydroxycarbonsäure und/oder eine Aminosäure (außer Asparaginsäure) sein. Solche Carbonsäuren oder Hydroxycarbonsäuren sind vorzugsweise mehrbasisch. In diesem Zusammenhang können also bei der Herstellung der erfindungsgemäß einzusetzenden Polyasparaginsäure mehrbasische Carbonsäuren verwendet werden, z. B. Oxalsäure, Adipinsäure, Fumarsäure, Maleinsäure, Itaconsäure, Aconitsäure, Bernsteinsäure, Malonsäure, Bernsteinsäure, Azelainsäure, Diglykolsäure, Glutarsäure, C1-C26-Alkylbernsteinsäuren (z.z. B. Octylbernsteinsäure), C2-C26-Alkenylbernsteinsäuren (z. B. Octenylbernsteinsäure), 1 ,2,3-Propantricarbonsäure, 1 ,1 ,3,3-Propantetracarbonsäure, 1 ,1, 2,2-Ethantetracarbonsäure, 1,2,3,4-Butantetracarbonsäure, 1,2,2,3-Propantetracarbonsäure oder 1,3,3,5-Pentantetracarbonsäure. Darüber hinaus können in diesem Zusammenhang auch mehrbasige Hydroxycarbonsäuren verwendet werden, z. B. Zitronensäure, Isocitronensäure, Schleimsäure, Weinsäure, Tartronsäure (Hydroxymalonsäure) oder Apfelsäure. Aminosäuren, die in diesem Zusammenhang verwendet werden können, sind u. a. Aminocarbonsäuren (z. B. Glutaminsäure, Cystein), basische Diaminocarbonsäuren (z. B. Lysin, Arginin, Histidin, Aminocaprolactam), neutrale Aminosäuren (z. B. Glycin, Alanin, Valin, Leucin, Isoleucin, Methionin, Cystein, Norleucin, Caprolactam, Asparagin, Iso-Asparagin, Glutamin, Isoglutamin), Aminosulfonsäuren (z.z. B. Taurin), Hydroxylaminosäuren (z. B. Hydroxyprolin, Serin, Threonin), Iminocarbonsäuren (z. B. Prolin, Iminodiessigsäure), oder aromatische und heterocyclische Aminosäuren (z. B. Anthranilsäure, Tryptophan, Tyrosin, Histidin), nicht jedoch Asparaginsäure. Bevorzugte carboxylhaltige Verbindungen (a2) im Zusammenhang mit der Herstellung der erfindungsgemäß zu verwendenden modifizierten Polyasparaginsäuren sind 1,2,3,4-Butantetracarbonsäure, Zitronensäure, Glycin, Glutaminsäure, Itaconsäure, Bernsteinsäure, Taurin, Maleinsäure und Glutarsäure, besonders bevorzugt 1,2,3,4-Butantetracarbonsäure, Zitronensäure, Glycin und Glutaminsäure.

Das Molekulargewicht (Mw) der (modifizierten) Polyasparaginsäure kann durch Variation der Reaktionsbedingungen leicht eingestellt werden. Molekulargewichte zwischen 1000 g/mol und 100 000 g/mol können durch einfache Anpassung der Prozessparameter (Temperatur, Katalysator, Reaktionszeit) erreicht werden.

Das bevorzugte Molekulargewicht der erfindungsgemäß verwendeten (modifizierten) Polyasparaginsäure liegt im Bereich zwischen 1000 g/mol und 20 000 g/mol, vorzugsweise zwischen 1500 und 15 000 g/mol und besonders bevorzugt zwischen 2000 und 10 000 g/mol.

Die im Zusammenhang mit der Herstellung der erfindungsgemäß zu verwendenden (modifizierten) Polyasparaginsäure verwendete Asparaginsäure kann entweder L- oder D- und DL-Asparaginsäure sein. Bevorzugt wird die L-Asparaginsäure verwendet.

In einer bevorzugten Ausführungsform enthält die Geschirrspülmittelformulierung Polyasparaginsäure als Homopolymer in den oben genannten Mengen und Molekulargewichten.

Die Herstellung der erfindungsgemäß zu verwendenden (modifizierten) Polyasparaginsäuren erfolgt in der Regel über eine Poly(co)kondensation von Asparaginsäure, gegebenenfalls mit mindestens einer carboxylhaltigen Verbindung (nicht Asparaginsäure) und anschließender Hydrolyse der erhaltenen (Co)kondensate unter Zugabe einer Base, wie oben und unten dargestellt und beschrieben. Die Herstellung solcher (modifizierter) Polyasparaginsäuren ist beispielsweise auch in DE 4221875.6 oder WO 2019/211231 A1 beschrieben, auf deren Offenbarung hiermit vollumfänglich Bezug genommen wird.

Im Falle der Behandlung mit Basen erhält man neutralisierte (modifizierte) Polyasparaginsäure in Form der den Basen entsprechenden Salze. Die erfindungsgemäß einzusetzenden (modifizierten) Polyasparaginsäuren und/oder ihre Salze können als wässrige Lösung oder in fester Form, z.B. in Pulver- oder Granulatform, verwendet werden. Wie dem Fachmann bekannt ist, kann die Pulver- oder Granulatform beispielsweise durch Sprühtrocknung, Sprühgranulation, Wirbelschicht-Sprühgranulation, Walzentrocknung oder Gefriertrocknung der wässrigen Lösung der Polyasparaginsäuren oder deren Salze erhalten werden.

Die erfindungsgemäße Zusammensetzung enthält (b) mindestens ein Pfropfcopolymer, bestehend aus (b1) mindestens einer Pfropfgrundlage, ausgewählt aus Oligosacchariden und Polysacchariden,
und Seitenketten, die durch Aufpfropfen von
(b2) mindestens eine ethylenisch ungesättigte Mono- oder Dicarbonsäure und (b3) mindestens ein ethylenisch ungesättigtes N-haltiges Monomer mit einer permanenten kationischen Ladung.

Oligosaccharide im Sinne der vorliegenden Erfindung sind Kohlenhydrate mit drei bis zehn Monosaccharideinheiten pro Molekül, z. B. Glycane. Als Polysaccharide werden im Rahmen der vorliegenden Erfindung Kohlenhydrate mit mehr als zehn Monosaccharid-Einheiten pro Molekül bezeichnet. Oligo- und Polysaccharide können zum Beispiel linear, zyklisch oder verzweigt sein.

Als Polysaccharide sind z.B. Biopolymere wie Stärke und Glykogen sowie Cellulose, Dextran und Tunicin zu nennen. Ferner sind Inulin als Polykondensat von D-Fructose (Fructane), Chitin und Alginsäure zu nennen. Weitere Beispiele für Polysaccharide sind Stärkeabbauprodukte, beispielsweise Produkte, die durch enzymatischen oder sogenannten chemischen Abbau von Stärke gewonnen werden können. Beispiele für den so genannten chemischen Abbau von Stärke sind der oxidative Abbau und die säurekatalysierte Hydrolyse.

Bevorzugte Beispiele für Stärkeabbauprodukte sind Maltodextrine und Glukosesirup. Im Rahmen der vorliegenden Erfindung wird der Begriff Maltodextrin für Gemische aus Monomeren, Dimeren, Oligomeren und Polymeren der Glucose verwendet. Die prozentuale Zusammensetzung unterscheidet sich je nach dem Grad der Hydrolyse. Dieser wird durch das Dextroseäquivalent beschrieben, das im Falle von Maltodextrin zwischen 3 und 40 liegt.

Vorzugsweise wird die Pfropfgrundlage (b1) aus Polysacchariden ausgewählt, insbesondere aus Stärke, die vorzugsweise nicht chemisch modifiziert ist. In einer Ausführungsform der vorliegenden Erfindung wird die Stärke aus Polysacchariden ausgewählt, die zwischen 20 und 30 Gew.-% Amylose und zwischen 70 und 80 Gew.-% Amylopektin enthalten. Beispiele sind Maisstärke, Reisstärke, Kartoffelstärke und Weizenstärke. Die Seitenketten sind auf die Pfropfgrundlage (b1) aufgepfropft. Pro Molekül des Pfropfcopolymers (b) können vorzugsweise im Durchschnitt ein bis zehn Seitenketten aufgepfropft werden. Vorzugsweise ist dabei eine Seitenkette mit dem anomeren Kohlenstoffatom eines Monosaccharids oder mit einem anomeren Kohlenstoffatom des Kettenendes eines Oligo- oder Polysaccharids verknüpft. Die Anzahl der Seitenketten ist nach oben begrenzt durch die Anzahl der Kohlenstoffatome mit Hydroxylgruppen der betreffenden Pfropfgrundlage (b1).

Beispiele für Monocarbonsäuren (b2) sind ethylenisch ungesättigte C3-C10-Monocarbonsäuren und deren Alkali- oder Ammoniumsalze, insbesondere die Kalium- und Natriumsalze. Bevorzugte Monocarbonsäuren (b2) sind Acrylsäure und Methacrylsäure, aber auch Natrium(meth)acrylat. Mischungen von ethylenisch ungesättigten C3-C10-Monocarbonsäuren und insbesondere Mischungen von Acrylsäure und Methacrylsäure sind ebenfalls bevorzugte Bestandteile (b2).

Beispiele für Dicarbonsäuren (b2) sind ethylenisch ungesättigte C4-C10-Dicarbonsäuren und deren Mono- und insbesondere Dialkali- oder Ammoniumsalze, insbesondere die Dikalium- und Dinatriumsalze, sowie Anhydride von ethylenisch ungesättigten C4-C10-Dicarbonsäuren.

Bevorzugte Dicarbonsäuren (b2) sind Maleinsäure, Fumarsäure, Itaconsäure sowie Maleinsäureanhydrid und Itaconsäureanhydrid.

In einer Ausführungsform enthält das Pfropfcopolymer (b) in mindestens einer Seitenkette neben dem Monomer (b3) mindestens eine Monocarbonsäure (b2) und mindestens eine Dicarbonsäure (b2). In einer bevorzugten Ausführungsform der vorliegenden Erfindung umfasst das Pfropfcopolymer (b) in einpolymerisierter Form in der Seitenketten, außer Monomer (b3), ausschließlich Monocarbonsäure (b2), aber keine Dicarbonsäure (b2).

Beispiele für Monomere (b3) sind ethylenisch ungesättigte N-haltige Verbindungen mit permanenter kationischer Ladung, d. h. solche ethylenisch ungesättigten N-haltigen Verbindungen, die mit Anionen wie Sulfat, C1-C4-Alkylsulfaten und Halogeniden, insbesondere mit Chlorid, Ammoniumsalze bilden, und zwar unabhängig vom pH-Wert. Auch beliebige Mischungen aus zwei oder mehreren Monomeren (b3) sind geeignet.

Beispiele für geeignete Monomere (b3) sind die entsprechend quaternisierten Derivate von Vinyl- und Allyl-substituierten Stickstoff-Heterocyclen wie 2-Vinylpyridin und 4-Vinylpyridin, 2-Allylpyridin und 4-Allylpyridin, sowie N-Vinylimidazol, z.B. 1-Vinyl-3-methylimidazoliumchlorid. Geeignet sind auch die entsprechend quaternisierten Derivate von N,N-Diallylaminen und N,N-Diallyl-N-alkylaminen, wie z. B. N,N-Diallyl-N,N-dimethylammoniumchlorid (DADMAC).

In einer Ausführungsform der vorliegenden Erfindung wird das Monomer (b3) ausgewählt aus entsprechend quaternisierten, ethylenisch ungesättigten Amiden von Mono- und Dicarbonsäuren mit Diaminen, die mindestens eine primäre oder sekundäre Aminogruppe aufweisen. In einer weiteren Ausführungsform der vorliegenden Erfindung wird das Monomer (b3) ausgewählt aus entsprechend quaternierten, ethylenisch ungesättigten Estern von Mono- und Dicarbonsäuren mit C2-C12-Aminoalkoholen, die am Aminstickstoff mono- oder dialkyliert sind.

Als Säurekomponente der vorgenannten Ester und Amide eignen sich z. B. Acrylsäure, Methacrylsäure, Fumarsäure, Maleinsäure, Itaconsäure, Crotonsäure, Maleinsäureanhydrid, Monobutylmaleat und Mischungen davon. Als Säurekomponente werden vorzugsweise Acrylsäure, Methacrylsäure und deren Mischungen verwendet.

Bevorzugte Monomere (b3) haben die allgemeine Formel (I), wobei die Variablen wie folgt definiert sind:
Z ist O oder NR1,
R1 ist ausgewählt aus Methyl und Wasserstoff, A1 ist ausgewählt aus C2-C4-Alkylen,
R2 sind gleich oder verschieden und ausgewählt aus Ci-C4-Alkyl,
X ist ausgewählt aus Halogenid, Mono-Ci-C4-alkylsulfat und Sulfat.

Besonders bevorzugte Monomere (b3) sind Trialkylaminoethyl-(meth)acrylatochlorid oder - alkylsulfat und Trialkylaminopropyl-(meth)acrylatochlorid oder -alkylsulfat sowie (Meth)acryl- amidoethyl-trialkylammoniumchlorid oder -alkylsulfat und (Meth)acrylamidopropyltrialkylammoniumchlorid oder -alkylsulfat, wobei der jeweilige Alkylrest vorzugsweise Methyl oder Ethyl oder Mischungen davon ist.

Ganz besonders bevorzugt wird (Meth)acrylamidopropyltrimethylammoniumhalogenid, insbesondere Acrylamidopropyltrimethylammoniumchlorid ("APT AC") oder Methacrylamidopropyltrimethylammoniumchlorid ("MAPTAC").

In einer weiteren bevorzugten Ausführungsform der vorliegenden Erfindung ist das Monomer (b3) ausgewählt aus Trimethylammonium-C₂-C₃-alkyl(meth)acrylatohalogenid, insbesondere 2-(Trimethylamino)ethyl(meth)-acrylatochlorid und 3-(Trimethylamino)propyl(meth)acrylatochlorid.

In der bevorzugten Ausführungsform der vorliegenden Erfindung ist das Monomer (b3) Trimethylaminoethyl(meth)acrylatochlorid oder Methacrylamidopropyltrimethylammoniumchlorid, vorzugsweise ω-Trimethylaminoethyl(meth)acrylatochlorid.

Pfropfcopolymer (b) kann in der einpolymerisierten Form in einer oder mehreren Seitenketten mindestens ein weiteres Comonomer (b4) enthalten, z.B. Hydroxyalkylester wie 2-Hydroxyethyl(meth)acrylat oder 3-Hydroxypropyl(meth)acrylat, oder Ester alkoxylierter Fettalkohole, oder sulfonsäuregruppenhaltige Comonomere, z.B. 2-Acrylamido-2-methylpropansulfonsäure (AMPS) und ihre Alkalimetallsalze. Vorzugsweise enthält das Pfropfcopolymer (b) außer dem Monomer (b3) und der Monocarbonsäure (b2) oder Dicarbonsäure (b2) keine weiteren Comonomere (b4) in einer oder mehreren Seitenketten.

In einer Ausführungsform der vorliegenden Erfindung liegt der Anteil der Pfropfgrundlage (b1) im Pfropfcopolymer (b) im Bereich von 40 bis 95 Gew.-%, vorzugsweise von 50 bis 90 Gew.-%, jeweils bezogen auf das gesamte Pfropfcopolymer (b).In einer Ausführungsform der vorliegenden Erfindung liegt der Anteil an Monocarbonsäure (b2) oder Dicarbonsäure (b2) im Bereich von 2 bis 40 Gew.-%, vorzugsweise von 5 bis 30 Gew.-% und insbesondere von 5 bis 25 Gew.-%, jeweils bezogen auf das gesamte Pfropfcopolymer (b).

Die Monomere des Typs (b3) werden in Mengen von 5 bis 50 Gew.-%, vorzugsweise von 5 bis 40 Gew.-% und besonders bevorzugt von 5 bis 30 Gew.-%, jeweils bezogen auf das gesamte Pfropfcopolymer (b), polymerisiert.

Es ist bevorzugt, wenn das Pfropfcopolymer (b) in einpolymerisierter Form mehr Monocarbonsäure (b2) als Verbindung (b3) enthält, und zwar bezogen auf die molaren Anteile, beispielsweise im Bereich von 1,1 :1 bis 5:1, vorzugsweise 2:1 bis 4:1.

In einer Ausführungsform der vorliegenden Erfindung ist das durchschnittliche Molekulargewicht (Mw) des Pfropfcopolymers
(b) im Bereich von 2000 bis 200 000 g/mol, vorzugsweise von 5000 bis 150 000 und insbesondere im Bereich von 8000 bis 100 000 g/mol liegt. Das durchschnittliche Molekulargewicht Mw wird vorzugsweise durch Gelpermeationschromatographie in wässriger KCI/Ameisensäure-Lösung gemessen.

Pfropfcopolymer (b) kann vorzugsweise als wässrige Lösung gewonnen werden, aus der es isoliert werden kann, z. B. durch Sprühtrocknung, Sprühgranulation oder Gefriertrocknung.

Falls gewünscht, kann eine Lösung des Pfropfcopolymers (b) oder getrocknetes Pfropfcopolymer (b) zur Herstellung der erfindungsgemäß verwendeten Formulierungen verwendet werden.

Das Monomer (b3) an sich kann zu einem Pfropfcopolymer (b) oder einem nicht quaternisierten Äquivalent polymerisiert werden, im Falle von APT AC zum Beispiel und im Falle von MAPTAC mit und nach der Copolymerisation kann eine Alkylierung erfolgen, z. B. mit C1-C8-Alkylhalogenid oder Di-C1-C4-Alkylsulfat, z. B. mit Ethylchlorid, Ethylbromid, Methylchlorid, Methylbromid, Dimethylsulfat oder Diethylsulfat.

Eine bevorzugte Ausführungsform der erfindungsgemäß verwendeten Geschirrspülmittelformulierung ist, dass das Monomer (b3) mindestens eine Verbindung der allgemeinen Formel (I) ist, wobei die Variablen wie folgt definiert sind:
Z ist O oder NR1, vorzugsweise ist Z O,
R1 ist ausgewählt aus Methyl und Wasserstoff, A1 ist ausgewählt aus C₂-C₄-Alkylen,
R2 sind gleich oder verschieden und ausgewählt aus C₁-C₄-Alkyl,
X⁻ ist ausgewählt aus Halogenid, Mono-C₁-C₄-alkylsulfat und Sulfat.

Besonders bevorzugt sind Monomere (b3) gemäß der vorstehenden Formel (I) worin R² gleich und Methyl ist, A1 CH₂CH₂ ist und X⁻ Chlorid ist.

Die erfindungsgemäße Zusammensetzung aus Polyasparaginsäure oder modifizierter Polyasparaginsäure (a) und Pfropfcopolymer (b), wie hier beschrieben und erfindungsgemäß zu verwenden, kann besonders vorteilhaft in maschinellen Geschirrspülmitteln eingesetzt werden.

Sie zeichnen sich dabei insbesondere durch ihre filmhemmende Wirkung sowohl gegenüber anorganischen als auch organischen Filmen aus. Insbesondere hemmen sie Filme aus Calcium- und Magnesiumcarbonat sowie Calcium- und Magnesiumphosphaten und -phosphonaten. Zusätzlich verhindern sie Ablagerungen, die aus den Schmutzbestandteilen der Waschflotte stammen, wie Fett-, Eiweiß- und Stärkefilme.

Die erfindungsgemäß verwendete Geschirrspülmittelformulierung enthält 3 bis 25 Gew.-% der Gesamtzusammensetzung an Komplexbildner, ausgewählt aus der Gruppe der Zitronensäure oder deren Salzen, Methylglycindiessigsäure (MGDA) und/oder deren Salzen, Ethylendiamindiessigsäure (EDDS) und/oder deren Salzen und Glutaminsäurediessigsäure (GLDA) oder deren Salzen.

Besonders bevorzugte Vertreter dieser Klasse sind deren Alkalimetallsalze, insbesondere das Trinatriumsalz der Methylglycindiessigsäure (MGDA), das Dinatriumsalz der Ethylendiamindiessigsäure (EDDS), das Tetranatriumsalz der Glutamindiessigsäure (GLDA) und/oder Trinatriumcitrat, insbesondere wasserfreies Trinatriumcitrat oder Trinatriumcitratdihydrat.

Bevorzugt werden auch Kombinationen von Zitronensäure und/oder deren Salzen mit Methylglycindiessigsäure (MGDA) oder deren Salzen. Besonders bevorzugt ist die Kombination von Trinatriumsalz der Methylglycindiessigsäure (MGDA) und Trinatriumcitrat.

In einer anderen Ausführungsform sind auch Kombinationen von Zitronensäure und/oder deren Salzen mit Ethylendiamindiessigsäure (EDDS) oder deren Salzen bevorzugt. Besonders bevorzugt ist die Kombination von Dinatriumsalz der Ethylendiamindiessigsäure (EDDS) und Trinatriumcitrat.

In einer bevorzugten Ausführungsform der Zusammensetzung ist die Geschirrspülmittelformulierung dadurch gekennzeichnet, dass die Menge an Methylglycindiessigsäure (MGDA) und ihren Salzen 4,5 bis 20 Gew.-%, insbesondere 5 bis 20 % Gew.-% der Gesamtzusammensetzung ausmacht.

In einer weiteren bevorzugten Ausführungsform der Zusammensetzung ist die Geschirrspülmittelformulierung dadurch gekennzeichnet, dass die Menge an Zitronensäure und ihren Salzen 0,5 bis 15 Gew.-% der Gesamtzusammensetzung ausmacht.

In einer bevorzugten Ausführungsform der Zusammensetzung ist die Geschirrspülmittelformulierung dadurch gekennzeichnet, dass die Menge an Methylglycindiessigsäure (MGDA) und ihren Salzen 4,5 bis 20 Gew.-% der Gesamtzusammensetzung und die Menge an Zitronensäure und ihren Salzen 0,5 bis 15 Gew.-% der Gesamtzusammensetzung beträgt.

Die erfindungsgemäß verwendeten Zusammensetzungen enthalten 0,1 bis 6 Gew.-%, bezogen auf das Gewicht der Gesamtzusammensetzung, an Verdickungsmittel. Vorzugsweise wird das Verdickungsmittel aus der Gruppe ausgewählt, die aus Polysacchariden, bevorzugt verdickenden Polysaccharide (oder auch Polysaccharidverdickern), wie Xanthan, Guar, Carageenan, Pektin, Alginat, Carboxymethylcellulose und Succinoglycan-Gummi, insbesondere Polysaccharidgummis, synthetischen Rheologiemodifikatoren auf Basis von Acrylaten (wie Carbopol^{®} Aqua 30, Acusol^{®} 810, Acusol^{®} 830, Acusol^{®} 835 oder Acusol^{®} 842) oder Urethanen (wie Acusol^{®} 880 und Acusol^{®} 882) besteht; "niedermolekulare Gelatoren" "LMWG", wie Dibenzylidensorbitol (DBS), hydriertes Rizinusöl (HCO), Harnstoffderivate (wie Rheobyk ^{®}7420) oder cyclische Dipeptide.

Besonders bevorzugt sind Reinigungsmittel mit einem Gehalt von 0,15 bis 5,0 Gew.-%, vorzugsweise von 0,18 bis 2,5 Gew.-%, vorzugsweise 0,2 bis 1,5 Gew.-%, am meisten bevorzugt 0,25 bis 1,0 Gew.-%, bezogen auf das Gewicht der flüssigen Phase, an Verdickungsmitteln.

Bevorzugte Verdickungsmittel werden aus der Gruppe der Polysaccharide, bevorzugt verdickende Polysaccharide (oder auch Polysaccharidverdicker), insbesondere Xanthan, vernetzten Polyacrylate und Harnstoffderivate ausgewählt.

Xanthan, Harnstoffderivate wie Rheobyk^{®} 7420 und/oder vernetztes Polyacrylat wie Acusol^{®} 810 sind in der Lage, die flüssige Phase zu stabilisieren und die Desintegration dieser Mischung zu minimieren. Insbesondere verringern sie die Sedimentation der Detergensbestandteile.

In einer bevorzugten Ausführungsform enthält die erfindungsgemäße Geschirrspülmittelformulierung Xanthan als Verdickungsmittel, vorzugsweise in einer Menge von 0,2 bis 0,8 Gew.-% der Gesamtzusammensetzung.

Die erfindungsgemäße Reinigungszusammensetzung enthält eine erhebliche Menge an Wasser. In einer bevorzugten Ausführungsform der Erfindung beträgt die Menge an Wasser mindestens 30 Gew.-% der Gesamtzusammensetzung, vorzugsweise 40 bis 70 Gew.-% der Gesamtzusammensetzung, am meisten bevorzugt 40 bis 60 Gew.-% der Gesamtzusammensetzung.

In einer bevorzugten Ausführungsform der Erfindung enthält das Reinigungsmittel 45 bis 75 Gew.-% Wasser und 0,15 bis 2,5 Gew.-% an Verdickungsmitteln, jeweils bezogen auf das Gewicht der Zusammensetzung. Weiter bevorzugt enthält sie 50 bis 70 Gew.-% Wasser und 0,2 bis 1,5 Gew.-% Verdickungsmittel, bevorzugt ausgewählt aus Xanthan, jeweils bezogen auf das Gewicht der Zusammensetzung.

Erfindungsgemäße Builder und/oder Cobuilder (im Hauptanspruch als Bestandteile (v) genannt), die verwendet werden können, sind insbesondere wasserlösliche oder wasserunlösliche Stoffe, deren Hauptaufgabe in der Bindung von Calcium- und Magnesiumionen besteht. Es handelt sich dabei nicht um Inhaltsstoffe, die nicht mit den als Bestandteil (ii) genannten Inhaltsstoffen identisch sind.

Die erfindungsgemäß verwendeten Ausdrücke "Builder" und "Cobuilder" umfassen daher nicht Zitronensäure, Ethylendiamindiessigsäure (EDDS), Methylglycindiessigsäure (MGDA), Glutamindiessigsäure (GLDA) und/oder deren Salze. Bei den Buildern und/oder Cobuildern kann es sich um niedermolekulare Carbonsäuren und deren Salze handeln, z. B. Alkalimetallmalonate, Fettsäuresulfonate, Gluconsäuren, Oxodiacetat, Carboxymethyloxysuccinate, Tartratmonoacetat, Tartratdiacetat und a-Hydroxypropionsäure.

Weitere Gerüststoffe, die in Verbindung mit den erfindungsgemäß verwendeten Geschirrspülmittelformulierungen verwendet werden können, sind Carbonate und Kohlenwasserstoffe, von denen die Alkalisalze, insbesondere Natriumsalze, bevorzugt werden.

In einer bevorzugten Ausführungsform ist die Geschirrspülmittelformulierung dadurch gekennzeichnet, dass die Zusammensetzung als Builder (eine Komponente gemäß (v) des Hauptanspruchs) 5 bis 12 Gew.-%, vorzugsweise 7 bis 10 Gew.-% der Gesamtzusammensetzung, ein Alkalimetallcarbonat enthält.

Ein weiterer Cobuilder, der in einigen Ausführungsformen des erfindungsgemäß verwendeten Reinigungsmittels enthalten sein kann, sind Phosphonate. Dies sind insbesondere Hydroxylalkan- und Aminoalkanphosphonate. Unter den Hydroxyalkanphosphonaten ist das 1 -Hydroxyethan-1 ,1 -di-phosphonat (HEDP) als Cobuilder von besonderer Bedeutung. Es wird vorzugsweise als Natriumsalz verwendet, wobei das Dinatriumsalz eine neutrale Reaktion und das Tetranatriumsalz eine alkalische Reaktion (pH 9) ergibt. Geeignete Aminoalkanphosphonate sind vorzugsweise Ethylendiamintetramethylenphosphonat (EDTMP), Diethylentriaminpentamethylenphosphonat (DTPMP) und höhere Homologe davon. Sie werden vorzugsweise in Form der reaktionsneutralen Natriumsalze eingesetzt, z.B. als Hexanatriumsalz von EDTMP oder als Hepta- und Oktanatriumsalz von DTPMP. Der hier verwendete Builder aus der Klasse der Phosphonate ist vorzugsweise HEDP (insbesondere eingesetzt als Alkalimetallsalz, besonders bevorzugt als Natriumsalz. Außerdem haben die Aminoalkanphosphonate ein ausgeprägtes Schwermetallbindungsvermögen.

In einer sehr bevorzugten Ausführungsform enthält die Zusammensetzung weniger als 0,1 %, vorzugsweise weniger als 0,01 Gew.-% an Phosphonaten. Vorzugsweise enthält die Zusammensetzung weniger als 0,01 Gew.-% an phosphorhaltigen Verbindungen. Phosphonatfreie Zusammensetzungen weisen eine bessere biologische Abbaubarkeit auf und/oder sind unter ökologischen Gesichtspunkten besser. Daher sind diese Ausführungsformen besonders bevorzugt.

In einer bevorzugten Ausführungsform der Erfindung sind die Formulierungen im Wesentlichen frei von Silikaten. Vorzugsweise beträgt das Gesamtgewicht der Silikate weniger als 0,1 Gew.-%, noch bevorzugter weniger als 0,001 Gew.-%, insbesondere frei davon, bezogen auf das Gesamtgewicht der Zusammensetzung.

Es können Copolymere der Acrylsäure oder der Methacrylsäure verwendet werden. Geeignete Comonomere sind insbesondere monoethylenisch ungesättigte Dicarbonsäuren wie Maleinsäure, Fumarsäure und Itaconsäure sowie deren Anhydride wie Maleinsäureanhydrid. Comonomere mit Sulfonsäuregruppen, wie 2-Acrylamido-2-methylpropansulfonsäure, Allylsulfonsäure und Vinylsulfonsäure, sind ebenfalls geeignet. Hydrophobe Comonomere sind ebenfalls geeignet, wie z. B. Isobuten, Diisobuten, Styrol, Alpha-Olefine mit 10 oder mehr Kohlenstoffatomen. Hydrophile Monomere mit Hydroxyfunktion oder Alkylenoxidgruppen können ebenfalls als Comonomere verwendet werden.

Zu nennen sind beispielsweise: Allylalkohol und Isoprenol sowie deren Alkoxylate und Methoxypolyethylenglykol(meth)acrylat. Darüber hinaus können Pfropfpolymere auf der Basis von abgebauter Stärke und den oben genannten Monomeren wie (Meth)acrylsäure, Maleinsäure, Fumarsäure und 2-Acrylamido-2-methylpropansulfonsäure als Cobuilder verwendet werden.

Da derartige Komponenten im Gegensatz zu den oben beschriebenen Pfropfpolymeren gemäß (b) im Allgemeinen nicht leicht biologisch abbaubar sind, ist es eine bevorzugte Ausführungsform der Erfindung, dass die im vorstehenden Abschnitt genannten Polymere, insbesondere Homopolymere und Copolymere der Acrylsäure oder der Methacrylsäure, die vorzugsweise eine gewichtsmittlere Molmasse von 2000 bis 50 000 g/mol aufweisen, nicht in den erfindungsgemäß verwendeten Formulierungen enthalten sind.

Die hier in Betracht gezogenen Formulierungen von Reinigungsmitteln können ein oder mehrere Tenside enthalten, die aus der Gruppe ausgewählt sind, die aus anionischen Tensiden, nichtionischen Tensiden, kationischen, zwitterionischen und amphoteren Tensiden besteht. Auch Kombinationen der oben genannten Arten von Tensiden sind denkbar.

Bevorzugt verwendete Geschirrspülmittelformulierung sind dadurch gekennzeichnet, dass die Zusammensetzung 1,0 bis 6 Gew.-%, vorzugsweise 1,2 bis 5,0 Gew.-%, jeweils bezogen auf das Gewicht der Gesamtzusammensetzung, an nichtionischen Tensiden enthält.

Als nichtionische Tenside können alle dem Fachmann bekannten nichtionischen Tenside verwendet werden. Vorzugsweise werden schwach schäumende nichtionische Tenside verwendet, insbesondere alkoxylierte, insbesondere ethoxylierte, schwach schäumende nichtionische Tenside wie Alkylglykoside, alkoxylierte, vorzugsweise ethoxylierte oder ethoxylierte und propoxylierte Fettsäurealkylester, Polyhydroxyfettsäureamide oder Aminoxide. Besonders bevorzugte nichtionische Tenside werden im Folgenden näher beschrieben.

Bevorzugte Alkoholethoxylate haben eine eingeschränkte Homologenverteilung (Narrow Range Ethoxylate, NRE). Zusätzlich zu diesen nichtionischen Tensiden können auch Fettalkohole mit mehr als 12 EO verwendet werden. Beispiele hierfür sind Talgfettalkohole mit 14 EO, 25 EO, 30 EO oder 40 EO.

Besonders bevorzugt werden ethoxylierte nichtionische Tenside eingesetzt, die aus C6-20-Monohydroxyalkanolen oder C6-20-Alkylphenolen oder C16-20-Fettalkoholen und mehr als 12 mol, vorzugsweise mehr als 15 mol und insbesondere mehr als 20 mol Ethylenoxid pro Mol Alkohol gewonnen wurden. Ein besonders bevorzugtes nichtionisches Tensid wird aus einem geradkettigen Fettalkohol mit 16 bis 20 Kohlenstoffatomen (C16-20-Alkohol), vorzugsweise aus einem C18-Alkohol und mindestens 12 mol, vorzugsweise mindestens 15 mol und insbesondere mindestens 20 mol Ethylenoxid gewonnen. Besonders bevorzugt sind dabei die so genannten "narrow range ethoxylates".

Bevorzugt eingesetzte Tenside stammen aus der Gruppe der alkoxylierten nichtionischen Tenside, insbesondere der ethoxylierten primären Alkohole und Mischungen dieser Tenside mit strukturell komplexen Tensiden wie Polyoxypropylen/Polyoxyethylen/Polyoxypropylen ((PO/EO/PO)- Tenside). Solche (PO/EO/PO) nichtionischen Tenside zeichnen sich auch durch eine gute Schaumkontrolle aus.

Im Rahmen der vorliegenden Erfindung haben sich schaumarme nichtionische Tenside, die abwechselnd Ethylenoxid- und Alkylenoxid-Einheiten aufweisen, als besonders bevorzugt erwiesen. Unter diesen wiederum werden Tenside mit EO-AO-EO-AO-Blöcken bevorzugt, wobei eine bis zehn EO-Gruppen oder AO-Gruppen miteinander verbunden sind, bevor ein Block der jeweils anderen Gruppe folgt. Dabei werden nichtionische Tenside der allgemeinen Formel bevorzugt sind, in denen R¹ eine geradkettige oder verzweigte, gesättigte oder ein- oder mehrfach ungesättigte funktionelle C6-24-Alkyl- oder -Alkenylgruppe darstellt; jede R2- und R3-Gruppe unabhängig voneinander ausgewählt ist aus -CH3, -CH2CH3, -CH2CH2-CH3, -CH(CH3)2; und die Indizes w, x, y und z unabhängig voneinander ganze Zahlen von 1 bis 6 darstellen.

Bevorzugte nichtionische Tenside der obigen Formel können nach bekannten Methoden aus den entsprechenden Alkoholen R¹ -OH und Ethylen- oder Alkylenoxid hergestellt werden. Die funktionelle Gruppe R¹ in der obigen Formel kann je nach Herkunft des Alkohols variieren. Werden native Quellen verwendet, hat die funktionelle Gruppe R¹ eine gerade Anzahl von Kohlenstoffatomen und ist im Allgemeinen unverzweigt, wobei die linearen funktionellen Gruppen von Alkoholen nativer Herkunft mit 12 bis 18 C-Atomen, wie z. B. Kokosnuss-, Palm-, Talgfett- oder Oleylalkohol, bevorzugt werden. Einige Beispiele für Alkohole, die aus synthetischen Quellen erhältlich sind, sind die Guerbet-Alkohole oder funktionelle Gruppen, die methylverzweigt oder linear und in 2-Stellung methylverzweigt sind, wie sie üblicherweise in funktionellen Gruppen von Oxo-Alkoholen vorhanden sind. Unabhängig von der Art des Alkohols, der zur Herstellung der in den Mitteln enthaltenen nichtionischen Tenside verwendet wird, werden nichtionische Tenside bevorzugt, in denen R¹ eine funktionelle Alkylgruppe mit 6 bis 24, vorzugsweise 8 bis 20, besonders bevorzugt 9 bis 15, insbesondere 9 bis 11, Kohlenstoffatomen in der obigen Formel darstellt.

Als Alkylenoxid-Einheit, die abwechselnd mit der Ethylenoxid-Einheit in den bevorzugten nichtionischen Tensiden enthalten ist, kommt neben Propylenoxid insbesondere Butylenoxid in Frage. Aber auch andere Alkylenoxide, in denen R² und R³ unabhängig voneinander ausgewählt sind aus

Auch -CH2CH2-CH3 und -CH(CH3)2 sind geeignet. Vorzugsweise werden nichtionische Tenside der obigen Formel verwendet, in der R² und R³ für eine funktionelle Gruppe -CH3 stehen; w und x unabhängig voneinander Werte von 3 oder 4 darstellen; und y und z unabhängig voneinander Werte von 1 oder 2 darstellen.

Weitere vorzugsweise verwendete nichtionische Tenside der festen Phase sind nichtionische Tenside der allgemeinen Formel

R¹ O(AlkO)xM(OAlk)yOR ,²

in der R¹ und R² unabhängig voneinander eine verzweigte oder unverzweigte, gesättigte oder ungesättigte, gegebenenfalls hydroxylierte Alkylfunktion mit 4 bis 22 Kohlenstoffatomen darstellen; Alk eine verzweigte oder unverzweigte Alkylfunktion mit 2 bis 4 Kohlenstoffatomen darstellt; x und y unabhängig voneinander Werte zwischen 1 und 70 darstellen; und M eine Alkylfunktion aus der Gruppe CH2, CHR³ , CR R³⁴ , CH2CHR³ und CHR³ CHR⁴ , R³ und R⁴ darstellt, die unabhängig voneinander eine verzweigte oder unverzweigte, gesättigte oder ungesättigte Alkylfunktion mit 1 bis 18 Kohlenstoffatomen darstellen.

Bevorzugt werden in diesem Fall nichtionische Tenside der allgemeinen Formel

R¹ -CH(OH)CH2-O(CH2CH2O)xCH2CHR(OCH2CH2)y-CH2CH(OH)-R ,²

in der R, R¹ und R² unabhängig voneinander eine funktionelle Alkylgruppe oder eine funktionelle Alkenylgruppe mit 6 bis 22 Kohlenstoffatomen darstellen; x und y unabhängig voneinander Werte zwischen 1 und 40 darstellen.

Bevorzugt sind in diesem Fall insbesondere Verbindungen der allgemeinen Formel

R¹ -CH(OH)CH₂ -O(CH₂ CH₂ O)ₓ CH₂ CHR(OCH₂ CH ) O-CH_{2y2} CH(OH)-R ,²

in der R eine lineare, gesättigte Alkylfunktion mit 8 bis 16 Kohlenstoffatomen, vorzugsweise 10 bis 14 Kohlenstoffatomen, darstellt und n und m unabhängig voneinander Werte von 20 bis 30 bedeuten. Solche Verbindungen können beispielsweise durch Umsetzung von Alkyldiolen HO-CHR-CH2- OH mit Ethylenoxid erhalten werden, wobei anschließend eine Reaktion mit einem Alkylepoxid durchgeführt wird, um die freien OH-Funktionen unter Bildung eines Dihydroxyethers zu schließen.

In diesem Fall sind bevorzugte nichtionische Tenside solche der allgemeinen Formel R¹ - CH(OH)CH2O-(AO)w- (AO)x-(A "O)y-(A‴O)z-R² , in der
- R¹ eine geradkettige oder verzweigte, gesättigte oder einfach oder mehrfach ungesättigte funktionelle C6-24-Alkyl- oder -Alkenylgruppe darstellt;
- R² steht für Wasserstoff oder eine lineare oder verzweigte funktionelle Kohlenwasserstoffgruppe mit 2 bis 26 Kohlenstoffatomen;
- A, A', A" und A‴ stehen unabhängig voneinander für eine funktionelle Gruppe aus der Gruppe -CH2CH2, -CH2CH2-CH2, -CH2-CH(CH3), -CH2-CH2-CH2-CH2, -CH2-CH(CH3)-CH2-, -CH2- CH(CH2-CH3);
- w, x, y und z stehen für Werte zwischen 0,5 und 120, wobei x, y und/oder z auch 0 sein können.

Durch den Zusatz der oben genannten nichtionischen Tenside der allgemeinen Formel R¹ - CH(OH)CH2O-(AO)w- (A'O)x-(A "O)y-(A‴O)z-R² , nachfolgend auch als "Hydroxymischether" bezeichnet, kann überraschenderweise die Reinigungsleistung von erfindungsgemäß verwendeten Zubereitungen sowohl im Vergleich zu tensidfreien Systemen als auch im Vergleich zu Systemen mit alternativen nichtionischen Tensiden, z. B. aus der Gruppe der polyalkoxylierten Fettalkohole, deutlich verbessert werden kann.

Durch die Verwendung dieser nichtionischen Tenside, die eine oder mehrere freie Hydroxylgruppen an einer oder beiden endständigen alkylfunktionellen Gruppen aufweisen, kann die Stabilität der in den erfindungsgemäß verwendeten Reinigungsmittelzubereitungen enthaltenen Enzyme wesentlich verbessert werden.

Insbesondere werden diejenigen endverkappten poly(oxyalkylierten) nichtionischen Tenside bevorzugt, die der folgenden Formel entsprechen, , neben einer funktionellen Gruppe R¹, die lineare oder verzweigte, gesättigte oder ungesättigte, aliphatische oder aromatische Kohlenwasserstofffunktionen mit 2 bis 30 Kohlenstoffatomen, vorzugsweise mit 4 bis 22 Kohlenstoffatomen, darstellt, auch eine lineare oder verzweigte, gesättigte oder ungesättigte, aliphatische oder aromatische Kohlenwasserstofffunktion R² mit 1 bis 30 Kohlenstoffatomen aufweisen, wobei n Werte zwischen 1 und 90, vorzugsweise Werte zwischen 10 und 80 und insbesondere Werte zwischen 20 und 60 darstellt.

Besonders bevorzugt sind Tenside der obigen Formel, in der R¹ für C7 bis C13, n für eine ganze natürliche Zahl von 16 bis 28 und R² für C8 bis C12 steht.

Besonders bevorzugt sind Tenside der Formel R¹ O[CH2CH(CH3)O]x[CH2CH2O]yCH2CH(OH)R² , in der R¹ eine lineare oder verzweigte aliphatische Kohlenwasserstofffunktion mit 4 bis 18 Kohlenstoffatomen oder Mischungen davon darstellt, R² eine lineare oder verzweigte Kohlenwasserstofffunktion mit 2 bis 26 Kohlenstoffatomen oder Mischungen davon bezeichnet, x Werte zwischen 0,5 und 1,5 darstellt und y einen Wert von mindestens 15 darstellt. Die Gruppe dieser nichtionischen Tenside umfasst zum Beispiel die C2-26-Fettalkohol-(PO)1-(EO)15-40-2-Hydroxyalkylether, insbesondere die C8-10-Fettalkohol-(PO)1-(EO)22-2-Hydroxydecylether.

Insbesondere werden die endverkappten poly(oxyalkylierten) nichtionischen Tenside der Formel R¹ O[CH2CH2O]x[CH2CH(R³ )O]yCH2CH(OH)R ² bevorzugt, in der R¹ und R² unabhängig voneinander eine lineare oder verzweigte, gesättigte oder einfach oder mehrfach ungesättigte Kohlenwasserstofffunktion mit 2 bis 26 Kohlenstoffatomen darstellen, R³ unabhängig voneinander ausgewählt ist aus -CH3, -CH2CH3, -CH2CH2-CH3, -CH(CH3)2, vorzugsweise aber für -CH3 steht, und x und y unabhängig voneinander für Werte zwischen 1 und 32 stehen, wobei nichtionische Tenside mit R³ = -CH3 und mit Werten für x von 15 bis 32 und für y von 0.5 und 1,5 ganz besonders bevorzugt sind.

Weitere vorzugsweise einsetzbare nichtionische Tenside sind die endverkappten poly(oxyalkylierten) nichtionischen Tenside der Formel R¹ O[CH2CH(R³ )O]x[CH2]kCH(OH)[CH2]jOR² , in der R¹ und R² für lineare oder verzweigte, gesättigte oder ungesättigte, gesättigte oder ungesättigte, aliphatische oder aromatische Kohlenwasserstofffunktionen mit 1 bis 30 Kohlenstoffatomen darstellen, R³ H oder eine Methyl-, Ethyl-, n-Propyl-, iso-Propyl-, n-Butyl-, 2-Butyl- oder 2-Methyl-2-butylfunktion darstellt, x Werte zwischen 1 und 30 darstellt und k und j Werte zwischen 1 und 12, vorzugsweise zwischen 1 und 5 darstellen. Wenn der Wert x > 2 ist, kann jedes R³ in der obigen Formel R¹ O[CH2CH(R³ )O]x[CH2]kCH(OH)[CH2]jOR² unterschiedlich sein. R¹ und R² sind vorzugsweise lineare oder verzweigte, gesättigte oder ungesättigte, aliphatische oder aromatische funktionelle Kohlenwasserstoffgruppen mit 6 bis 22 Kohlenstoffatomen, wobei funktionelle Gruppen mit 8 bis 18 C-Atomen besonders bevorzugt sind. Für die funktionelle Gruppe R³ sind H, -CH₃ oder -CH₂CH₃ besonders bevorzugt. Besonders bevorzugte Werte für x liegen im Bereich von 1 bis 20, insbesondere von 6 bis 15.

Wie oben beschrieben, kann jedes R³ in der obigen Formel unterschiedlich sein, wenn x > 2. Auf diese Weise kann die Alkylenoxideinheit in eckigen Klammern variiert werden. Steht x beispielsweise für 3, kann die funktionelle Gruppe R³ so gewählt werden, dass Ethylenoxid- (R³ = H) oder Propylenoxid-Einheiten (R³ = CH3) gebildet werden, die in beliebiger Reihenfolge miteinander verbunden werden können, beispielsweise (EO)(PO)(EO), (EO)(EO)(PO), (EO)(EO)(EO), (PO)(EO)(PO), (PO)(PO)(EO) und (PO)(PO)(PO). Der Wert 3 für x wurde hier beispielhaft gewählt und kann durchaus größer sein, wobei sich die Variationsbreite mit der Größe der Werte für x zunehmen und z. B. eine große Anzahl von (EO)-Gruppen mit einer kleinen Anzahl von (PO)-Gruppen kombiniert werden, oder umgekehrt.

Besonders bevorzugte endverkappte poly(oxyalkylierte) Alkohole der obigen Formel haben Werte von k
= 1 und j = 1, und daher wird die vorherige Formel vereinfacht zu R¹ O[CH2CH(R³ )O]XCH2CH(OH)CH2OR² . In der zuletzt genannten Formel sind R¹, R² und R³ wie oben definiert und x steht für Zahlen von 1 bis 30, vorzugsweise von 1 bis 20 und insbesondere von 6 bis 18. Besonders bevorzugt sind Tenside, bei denen die funktionellen Gruppen R¹ und R² 9 bis 14 C-Atome aufweisen, R³ für H steht und x Werte von 6 bis 15 annimmt. Schließlich haben sich die nichtionischen Tenside der allgemeinen Formel R¹ -CH(OH)CH20-(AO)w-R² als besonders wirksam erwiesen, bei denen
- R¹ eine geradkettige oder verzweigte, gesättigte oder ein- oder mehrfach ungesättigte funktionelle C6-24-Alkyl- oder -Alkenylgruppe darstellt;
- R² steht für eine lineare oder verzweigte funktionelle Kohlenwasserstoffgruppe mit 2 bis 26 Kohlenstoffatomen;
- A eine funktionelle Gruppe aus der Gruppe CH2CH2, CH2CH2CH2, CH2CH(CH3), vorzugsweise CH2CH2, darstellt und
- w steht für Werte zwischen 1 und 120, vorzugsweise 10 bis 80, insbesondere 20 bis 40.

Zur Gruppe dieser nichtionischen Tenside gehören z. B. die C4-22-Fettalkohol-(EO)10-80-2-Hydroxyalkylether, insbesondere auch die C8-12-Fettalkohol-(EO)22-2-Hydroxydecylether und die C4-22-Fettalkohol-(EO)40-80-2-Hydroxyalkylether.

In verschiedenen Ausführungsformen ist das nicht-ionische Tensid von ausgewählt aus nichtionischen Tensiden der allgemeinen Formel R¹ -O(CH2CH2O)xCR R³⁴ (OCH2CH2)yO-R² , in der R¹ und R² unabhängig voneinander eine alkylfunktionelle Gruppe oder alkenylfunktionelle Gruppe mit 4 bis 22 Kohlenstoffatomen darstellen; R³ und R⁴ unabhängig voneinander H oder eine alkylfunktionelle Gruppe oder alkenylfunktionelle Gruppe mit 1 bis 18 Kohlenstoffatomen darstellen und x und y unabhängig voneinander Werte zwischen 1 und 40 darstellen.

Insbesondere werden Verbindungen der allgemeinen Formel R¹ -O(CH2CH2O)xCR R³⁴ (OCH2CH2)yO-R² bevorzugt, in der R³ und R⁴ für H stehen und die Indizes x und y unabhängig voneinander Werte von 1 bis 40, vorzugsweise von 1 bis 15, annehmen.

Insbesondere werden Verbindungen der allgemeinen Formel R¹ -O(CH2CH2O)xCR R³⁴ (OCH2CH2)yO-R² bevorzugt, wobei die funktionellen Gruppen R¹ und R² unabhängig voneinander für gesättigte alkylfunktionelle Gruppen mit 4 bis 14 Kohlenstoffatomen stehen und die Indices x und y unabhängig voneinander Werte von 1 bis 15 und insbesondere von 1 bis 12 annehmen.

Darüber hinaus werden solche Verbindungen der allgemeinen Formel R¹ -O(CH2CH2O)xCR R³⁴ (OCH2CH2)yO-R² bevorzugt, bei denen eine der funktionellen Gruppen R¹ und R² verzweigt ist.

Ganz besonders bevorzugt sind Verbindungen der allgemeinen Formel R¹ -O(CH2CH2O)xCR R³⁴ (OCH2CH2)yO-R² , wobei die Indizes x und y, unabhängig voneinander, Werte von 8 bis 12 annehmen.

Die angegebenen C-Kettenlängen und Ethoxylierungs- bzw. Alkoxylierungsgrade der nichtionischen Tenside stellen statistische Mittelwerte dar, die für ein bestimmtes Produkt eine ganze Zahl oder ein Bruchteil sein können. Aufgrund der Herstellungsverfahren bestehen die Handelsprodukte der oben genannten Formeln in der Regel nicht aus einem einzelnen Vertreter, sondern aus Gemischen, weshalb sich sowohl für die C-Kettenlängen als auch für die Ethoxylierungs- und Alkoxylierungsgrade Durchschnittswerte und daraus resultierende Bruchzahlen ergeben können.

Selbstverständlich können die oben genannten nichtionischen Tenside nicht nur als Einzelsubstanzen, sondern auch als Tensidmischungen aus zwei, drei, vier oder mehr Tensiden verwendet werden.

Besonders bevorzugt sind nichtionische Tenside mit einem Schmelzpunkt oberhalb der Raumtemperatur. Besonders bevorzugt ist/sind nichtionische Tenside mit einem Schmelzpunkt über 20 °C, vorzugsweise über 25 °C, besonders bevorzugt zwischen 25 und 60 °C und insbesondere zwischen 26,6 und 43,3 °C.

Das bei Raumtemperatur feste nichtionische Tensid hat vorzugsweise Propylenoxid (PO)-Einheiten im Molekül. Vorzugsweise machen solche PO-Einheiten bis zu 25 Gew.-%, besonders bevorzugt bis zu 20 Gew.-% und insbesondere bis zu 15 Gew.-% der Gesamtmolmasse des nichtionischen Tensids aus. Besonders bevorzugte nichtionische Tenside sind ethoxylierte Monohydroxyalkanole oder Alkylphenole, die zusätzlich Polyoxyethylen-Polyoxypropylen-Blockcopolymereinheiten aufweisen. Der Alkohol- oder Alkylphenolanteil solcher nichtionischer Tensidmoleküle macht vorzugsweise mehr als 30 Gew.-%, besonders bevorzugt mehr als 50 Gew.-% und insbesondere mehr als 70 Gew.-% der Gesamtmolmasse solcher nichtionischen Tenside aus. Bevorzugte Mittel sind dadurch gekennzeichnet, dass sie ethoxylierte und propoxylierte nichtionische Tenside enthalten, bei denen die Propylenoxideinheiten im Molekül bis zu 25 Gew.-%, vorzugsweise bis zu 20 Gew.-% und insbesondere bis zu 15 Gew.-% der Gesamtmolmasse des nichtionischen Tensids ausmachen.

Als weitere Zusatzstoffe können im Zusammenhang mit den erfindungsgemäß verwendeten Geschirrspülmittelformulierungen beispielsweise anionische oder zwitterionische Tenside, Alkaliträger, polymere Dispergiermittel, Korrosionsinhibitoren, Antischaummittel, Farbstoffe, Duftstoffe, Füllstoffe, Lösungsvermittler oder Wasser verwendet werden. Als Alkaliträger können z.B. neben den bei den Gerüststoffen bereits genannten Ammonium- oder Alkalicarbonaten, Ammonium- oder Alkalihydrogencarbonaten und Ammonium- oder Alkalisesqui-carbonaten auch Ammonium- oder Alkalihydroxide sowie Mischungen der vorgenannten Stoffe verwendet werden.

Zur Verhinderung von Glaskorrosion, die sich durch Trübungen, Schillern, Schlieren und Linien auf den Gläsern bemerkbar macht, werden vorzugsweise Glaskorrosionsinhibitoren eingesetzt. Bevorzugte Glaskorrosionsinhibitoren sind z. B. Magnesium-, Zink- und Wismutsalze und - komplexe sowie Polyethylenimin.

Als Korrosionsinhibitoren können u.a. Silberschutzmittel aus der Gruppe der Triazole, Benzotriazole, Bisbenzotriazole, Aminotriazole, Alkylaminotriazole und der Übergangsmetallsalze oder -komplexe verwendet werden, sofern sie ökologisch verträglich sind.

Die erfindungsgemäß verwendeten Geschirrspülmittelformulierungen können 0,001 bis 5 Gew.-% Enzyme enthalten. Überraschenderweise wurde gefunden, dass die Enzymleistung, insbesondere die Leistung der Amylase(n) und/oder Protease(n) durch die Polymerkombination (a) deutlich verstärkt wird, so dass eine besser Reinigungsleistung auf den enzymsensitiven Anschmutzungen zu beobachten ist.

Dem Geschirrspülmittel werden bevorzugt Enzyme zugesetzt, um die Reinigungsleistung zu erhöhen oder unter milderen Bedingungen (z. B. bei niedrigeren Temperaturen) die Reinigungsleistung in gleicher Qualität zu gewährleisten. Die Enzyme können in freier Form oder in chemisch oder physikalisch immobilisierter Form auf einem Träger oder in verkapselter Form verwendet werden.

Erfindungsgemäße Reinigungsmittel enthalten vorzugsweise Enzyme in Gesamtmengen von 1 x 10⁻⁶ Gew.-% bis 5 Gew.-%, bezogen auf aktives Protein. Die Proteinkonzentration kann mit Hilfe bekannter Methoden, z.B. dem BCA-Verfahren (Bicinchoninsäure; 2,2'-Bichinolyl-4,4'-dicarbonsäure) oder dem Biuret-Verfahren (Gornall et al., J. Biol. Chem. 177 (1948): 751-766), bestimmt werden. Die Bestimmung der Aktivproteinkonzentration kann diesbezüglich über eine Titration der aktiven Zentren unter Verwendung eines geeigneten irreversiblen Inhibitors und Bestimmung der Restaktivität (vgl. Bender et al., J. Am. Chem. Soc. 88, 24 (1966): 5890-5913) erfolgen.

Unter den Proteasen werden die Proteasen vom Subtilisin-Typ bevorzugt. Beispiele hierfür sind die Subtilisine BPN' und Carlsberg sowie deren weiterentwickelte Formen, die Protease PB92, die Subtilisine 147 und 309, die alkalische Protease aus Bacillus lentus, das Subtilisin DY, sowie die Enzyme Thermitase, Proteinase K und die Proteasen TW3 und TW7, die zu den Subtilasen, aber nicht mehr zu den Subtilisinen im engeren Sinne gehören.

Verfahren zur Bestimmung der Protease-Aktivität dem Fachmann auf dem Gebiet der Enzymtechnologie geläufig und werden von ihm routinemäßig angewendet. Beispielsweise sind solche Verfahren offenbart in Tenside, Band 7 (1970), S. 125-132. Alternativ kann die Protease-Aktivität über die Freisetzung des Chromophors para-Nitroanilin (pNA) aus dem Substrat suc-L-Ala-L-Ala-L-Pro-L-Phe-p-Nitroanilid (AAPF) bestimmt werden. Die Protease spaltet das Substrat und setzt pNA frei. Die Freisetzung des pNA verursacht eine Zunahme der Extinktion bei 410 nm, deren zeitlicher Verlauf ein Maß für die enzymatische Aktivität ist (vgl. Del Mar et al., 1979). Die Messung erfolgt bei einer Temperatur von 25°C, bei pH 8,6, und einer Wellenlänge von 410 nm. Die Messzeit beträgt 5 min und das Messintervall 20 s bis 60 s. Die Protease-Aktivität wird üblicherweise in Protease-Einheiten (PE) angegeben. Geeignete Protease-Aktivitäten betragen beispielsweise 2,25, 5 oder 10 PE pro ml Waschflotte. Die Protease-Aktivität ist jedoch nicht gleich Null.

Ein alternativer Test zur Feststellung der proteolytischen Aktivität der erfindungsgemäßen Proteasen ist ein optisches Messverfahren, bevorzugt ein photometrisches Verfahren. Der hierfür geeignete Test umfasst die Protease-abhängige Spaltung des Substratproteins Casein. Dieses wird durch die Protease in eine Vielzahl kleinerer Teilprodukte gespalten. Die Gesamtheit dieser Teilprodukte weist eine erhöhte Absorption bei 290 nm gegenüber nicht gespaltenem Casein auf, wobei diese erhöhte Absorption unter Verwendung eines Photometers ermittelt werden und somit ein Rückschluss auf die enzymatische Aktivität der Protease gezogen werden kann.

Beispiele für erfindungsgemäß einsetzbare Amylasen sind α-Amylasen aus Bacillus licheniformis, aus B. amyloliquefaciens, aus B. stearothermophilus, aus Aspergillus niger und A. oryzae sowie die Weiterentwicklungen der genannten Amylasen, die für den Einsatz in Reinigungsmitteln verbessert worden sind. Besonders hervorzuheben sind in diesem Zusammenhang die α-Amylasen aus Bacillus sp. A 7-7 (DSM 12368) und die Cyclodextrin-Glucanotransferase (CGTase) aus B. agaradherens (DSM 9948).

Reinigungsaktive Proteasen und Amylasen werden in der Regel nicht in Form des reinen Proteins zur Verfügung gestellt, sondern in Form von stabilisierten, lager- und transportfähigen Zubereitungen. Zu diesen Fertigpräparaten gehören z. B. die durch Granulation, Extrusion oder Gefriertrocknung gewonnenen festen Zubereitungen oder, insbesondere bei flüssigen oder gelartigen Mitteln, Lösungen der Enzyme, vorteilhafterweise maximal konzentriert, wasserarm und/oder mit Stabilisatoren oder anderen Hilfsstoffen ergänzt.

Alternativ können die Enzyme auch verkapselt werden, z.B. durch Sprühtrocknung oder Extrusion der Enzymlösung zusammen mit einem vorzugsweise natürlichen Polymer oder in Form von Kapseln, z.B. solchen, bei denen die Enzyme in einem festen Gel eingeschlossen sind, oder in solchen vom Kern-Schale-Typ, bei denen ein enzymhaltiger Kern mit einer wasser-, luft- und/oder chemikalienundurchlässigen Schutzschicht überzogen ist. Im Falle von Deckschichten können zusätzlich andere Wirkstoffe wie Stabilisatoren, Emulgatoren, Pigmente oder Farbstoffe aufgebracht werden. Solche Kapseln werden mit an sich bekannten Verfahren aufgebracht, zum Beispiel durch Schüttel- oder Walzgranulation oder im Wirbelschichtverfahren. Solche Granulate sind vorteilhaft staubarm, z.B. durch den Einsatz von polymeren Filmbildnern, und durch die Beschichtung lagerstabil.

Wie aus den vorangegangenen Ausführungen ersichtlich ist, macht das Enzymprotein nur einen Bruchteil des Gesamtgewichts herkömmlicher Enzympräparate aus. Erfindungsgemäß eingesetzte Protease- und Amylasezubereitungen enthalten zwischen 1 und 40 Gew.-%, bevorzugt zwischen 2 und 30 Gew.-%, besonders bevorzugt zwischen 3 und 25 Gew.-% des Enzymproteins. Insbesondere werden solche Reinigungsmittel bevorzugt, die, bezogen auf ihr Gesamtgewicht, 0,1 bis 12 Gew.-%, bevorzugt 0,2 bis 10 Gew.-%, und vor allem 0,5 bis 8 Gew.-% der jeweiligen Enzympräparate.

Enthalten die Geschirrspülmittelformulierungen Enzyme, so enthalten sie diese vorzugsweise in Mengen von 0,001 bis 3,0 % des aktiven Enzymproteins, bezogen auf das Gewicht der Gesamtzusammensetzung. Der Prozentsatz der Enzyme wird anhand der Masse des aktiven Enzymproteins pro Gewicht der Gesamtzusammensetzung berechnet.

In einer bevorzugten Ausführungsform ist die Geschirrspülmittelformulierung dadurch gekennzeichnet, dass die Zusammensetzung Amylasen in einer Menge von 0,05 bis 20 mg aktivem Enzymprotein pro Gramm der Gesamtzusammensetzung, vorzugsweise von 0,07 bis 10 mg aktivem Enzymprotein pro Gramm der Gesamtzusammensetzung, am meisten bevorzugt von 0,10 bis 2 mg aktivem Enzymprotein pro Gramm der Gesamtzusammensetzung umfasst.

In einer bevorzugten Ausführungsform ist die Geschirrspülmittelformulierung ferner dadurch gekennzeichnet, dass die Zusammensetzung Proteasen in einer Menge von 0,1 bis 50 mg aktivem Enzymprotein pro Gramm der Gesamtzusammensetzung, vorzugsweise 0,2 bis 25 mg aktivem Enzymprotein pro Gramm der Gesamtzusammensetzung, 0,5 bis 10 mg aktivem Enzymprotein pro Gramm der Gesamtzusammensetzung umfasst.

Erfindungsgemäß werden bevorzugt mindestens eine Amylase und mindestens eine Protease eingesetzt.

Erfindungsgemäße Formulierungen können einen oder mehrere Enzymstabilisatoren enthalten. Enzymstabilisatoren dienen dazu, Enzyme - insbesondere während der Lagerung - vor Schäden zu schützen, wie z.B. Inaktivierung, Denaturierung oder Zersetzung z.B. durch physikalische Einflüsse, Oxidation oder proteolytische Spaltung.

Beispiele für Enzymstabilisatoren sind reversible Proteaseinhibitoren, z. B. Benzamidinhydrochlorid, Borax, Borsäure, Boronsäuren oder deren Salze oder Ester, darunter insbesondere Derivate mit aromatischen Gruppen, z. B. ortho-, meta- oder para-substituierte Phenylboronsäuren, insbesondere 4-Formylphenylboronsäure, oder die Salze oder Ester der vorgenannten Verbindungen. Auch Peptidaldehyde, d. h. Oligopeptide mit reduziertem Kohlenstoffterminus, insbesondere solche aus 2 bis 50 Monomeren, werden zu diesem Zweck verwendet. Zu den peptidischen reversiblen Proteaseinhibitoren gehören u. a. Ovomucoid und Leupeptin. Spezifische, reversible Peptidinhibitoren für die Protease Subtilisin sowie Fusionsproteine von Proteasen und spezifische Peptidinhibitoren eignen sich ebenfalls für diesen Zweck. Weitere Beispiele für Enzymstabilisatoren sind Aminoalkohole wie Mono-, Di-, Triethanol- und -propanolamin und deren Mischungen, aliphatische Mono- und Dicarbonsäuren bis hin zu C12-Carbonsäuren, wie zum Beispiel Bernsteinsäure. Auch endständig verkappte Fettsäureamidalkoxylate sind als Enzymstabilisatoren geeignet.

Andere Beispiele für Enzymstabilisatoren sind Natriumsulfit, reduzierende Zucker und Kaliumsulfat. Ein weiteres Beispiel für einen geeigneten Enzymstabilisator ist Sorbitol.

Organische Lösungsmittel können ebenfalls vorhanden sein, sind aber vorzugsweise auf eine Menge von bis zu 30 Gew.-%, bezogen auf das Gewicht der Zusammensetzung, begrenzt. Besonders bevorzugte organische Lösungsmittel sind Propandiol, Glycerin und/oder Sorbitol. Diese Mengen an organischen Lösungsmitteln tragen zur Rieselfähigkeit sowie zur Stabilisierung der Wirkstoffe bei.

In einer bevorzugten Ausführungsform der vorliegenden Erfindung enthält die erfindungsgemäß verwendete Geschirrspülmittelzusammensetzung ein oder mehrere organische Lösungsmittel, die aus der Gruppe von Sorbit, Glycerin und/oder Propandiol ausgewählt sind. Vorzugsweise enthält die Zusammensetzung 1 bis 25 Gew.-%, vorzugsweise 2 bis 12 Gew.-% der Gesamtzusammensetzung aus der Gruppe von Sorbit, Glycerin und/oder Propandiol.

Die erfindungsgemäß verwendete Geschirrspülmittelformulierung ist vorzugsweise dadurch gekennzeichnet, dass die Zusammensetzung einen pH-Wert von 7,0 bis 11,5 bei 20 °C aufweist. Der pH-Wert wird im Produkt selbst, unverdünnt, gemessen. Ein geeignetes Messgerät ist z. B. eine herkömmliche pH-Elektrode.

Gemäß einer bevorzugten Ausführungsform der vorliegenden Erfindung umfasst die verwendete Zusammensetzung
(i) 1 - 4 Gew.-% von
   a) mindestens eine von Polyasparaginsäure oder modifizierter Polyasparaginsäure oder deren Salzen, wobei die modifizierte Polyasparaginsäure durch Polykondensation von (a1) 50 bis 99 Mol-% Asparaginsäure und (a2) 1 bis 50 Mol-% mindestens einer von Asparaginsäure verschiedenen carboxylhaltigen Verbindung und anschließende Hydrolyse der Cokondensate unter Zusatz einer Base erhältlich ist,
   b) mindestens ein Pfropfcopolymer, bestehend aus

   (b1) mindestens eine Pfropfgrundlage, ausgewählt aus Oligosacchariden und Polysacchariden,
   und Seitenketten, die durch Aufpfropfen von
   (b2) mindestens eine ethylenisch ungesättigte Mono- oder Dicarbonsäure und (b3) mindestens ein ethylenisch ungesättigtes N-haltiges Monomer mit einer permanenten kationischen Ladung,
   wobei das Gewichtsverhältnis von (a) : (b) zwischen 18: 1 und 5:1 liegt, bevorzugt von 11:1 bis 8:1, besonders bevorzugt von 11:1 bis 9:1 beträgt;
(ii) 5 - 20 Gew.-% Zitronensäure, Methylglycindiessigsäure (MGDA), Ethylendiamindiessisäure (EDDS), Glutaminsäurediessigsäure (GLDA) und/oder deren Salzen;
(iii) 0,2 - 0,8 Gew.-% Xanthan;
(iv) mindestens 20 Gew.-% Wasser;
(v) 1 - 5 Gew.-% nichtionische Tenside und
(vi) 0,001 - 3 Gew.-% Enzyme.

Vorzugsweise hat die Zusammensetzung einen pH-Wert von 7,0 bis 8,5, vorzugsweise 7,5 bis 8,0 bei 20 °C.

Die Stabilität der Enzyme wird durch den vergleichsweise niedrigen pH-Wert erhöht. Diese Zusammensetzungen sind erstaunlich gut geeignet, um empfindliches Geschirr zu reinigen, ohne Glas oder Dekore auf Glas oder Porzellan zu beschädigen.

Diese Zusammensetzungen können auch allein oder als enzymhaltige Komponente (A) eines Mehrkomponentensystems verwendet werden. Vorzugsweise hat die Zusammensetzung A einen pH-Wert von 7,0 bis 8,5, vorzugsweise 7,5 bis 8,0 bei 20 °C. Die Stabilität des Enzyms wird durch den pH-Wert erhöht.

Ein weiterer Gegenstand der vorliegenden Erfindung ist die Verwendung einer phosphatfreien, bei 20 °C flüssige Geschirrspülmittelformulierung, welche frei von Bleichmitteln ist, umfassend mindestens zwei voneinander verschiedene Zusammensetzungen, wobei eine dieser Zusammensetzungen die Zusammensetzung A ist, die, jeweils bezogen auf das Gewicht der Zusammensetzung A, umfasst:
(i) 1 - 5 Gew.-%, von
   (a) mindestens eine von Polyasparaginsäure oder modifizierter Polyasparaginsäure oder deren Salzen, wobei die modifizierte Polyasparaginsäure durch Polykondensation von (a1) 50 bis 99 Mol-% Asparaginsäure und (a2) 1 bis 50 Mol-% mindestens einer von Asparaginsäure verschiedenen carboxylhaltigen Verbindung und anschließende Hydrolyse der Cokondensate unter Zusatz einer Base erhältlich ist,
   (b) mindestens ein Pfropfcopolymer, bestehend aus
      (b1) mindestens eine Pfropfgrundlage, ausgewählt aus Oligosacchariden und Polysacchariden, und Seitenketten, die durch Aufpfropfen von
      (b2) mindestens eine ethylenisch ungesättigte Mono- oder Dicarbonsäure und (b3) mindestens ein ethylenisch ungesättigtes N-haltiges Monomer mit einer permanenten kationischen Ladung, wobei das Gewichtsverhältnis von (a) : (b) zwischen 18:1 und 5:1 liegt;
(ii) 3 bis 25 Gew.-% Komplexbildner, ausgewählt aus der Gruppe von Zitronensäure, Methylglycindiessigsäure (MGDA), Glutaminsäurediessigsäure (GLDA), Ethylenamindiessigsäure (EDDS) und/oder deren Salzen als Komplexbildner;
(iii) 0,15 bis 6 Gew Verdickungsmittel, vorzugsweise ausgewählt aus Polysacchariden, insbesondere Xanthan;
(iv) mindestens 20 Gew.-% Wasser und
(v) gegebenenfalls 4 bis 15 Gew.-% Builder und/oder Cobuilder;
(vi) gegebenenfalls 0,5 bis 8 Gew.-%, nichtionische Tenside;
(vii) 0,001 bis 3 Gew.-% Enzyme;
(viii) gegebenenfalls 2 bis 30 Gew.-% organische Lösungsmittel,
zur Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.

Die vorstehend für die Zusammensetzung gemachten Angaben beziehen sich in dieser besonderen Ausführungsform jeweils auf die Zusammensetzung A. Dementsprechend beziehen sich vorstehende Angaben bezogen auf die Gesamtzusammensetzung immer auf die Gesamtzusammensetzung A.

Eine bevorzugte Ausführungsform der Erfindung besteht darin, dass die verwendete Reinigungszusammensetzung dadurch gekennzeichnet ist, dass sie zwei verschiedene flüssige Zusammensetzungen A und B umfasst, wobei die Zusammensetzung A mindestens ein Enzym enthält und die Zusammensetzung B vorzugsweise frei von Enzymen ist. Gemäß dieser Ausführungsform der vorliegenden Erfindung sind die Zusammensetzung A und die Zusammensetzung B voneinander getrennt. Im Rahmen der vorliegenden Erfindung bedeutet dies, dass sich Zusammensetzung A und B in ihrer Formulierung unterscheiden und darüber hinaus räumlich voneinander getrennt sind. Besonders bevorzugt ist es, wenn die Formulierungen A und B räumlich voneinander getrennt, aber in einer Verpackungseinheit gemeinsam verpackt sind.

In einer bevorzugten Zusammensetzung A ist mindestens ein Enzym enthalten und Zusammensetzung B ist frei von Enzymen.

Der Begriff "räumlich getrennt", wie er hier in Bezug auf die Zusammensetzungen A und B des erfindungsgemäß verwendeten Reinigungsmittels verwendet wird, bedeutet, dass die einzelnen Bestandteile der Zusammensetzungen A nicht mit den Bestandteilen der Zusammensetzung B in Berührung kommen können. Typischerweise kann das erfindungsgemäße Reinigungsmittel zu diesem Zweck in Form einer Mehrkammerpackung, wie z. B. einer Flasche, einer Tube oder einem Beutel, insbesondere einer Zweikammerflasche oder einem Zweikammerbeutel, bereitgestellt werden, wobei die Zusammensetzungen A und B getrennt voneinander in getrennten, unterschiedlichen Kammern angeordnet sind.

Gemäß einer bevorzugten Verwendung der erfindungsgemäßen Geschirrspülformulierung gemäß befindet sich in den flüssigen Zusammensetzung A und/oder B 30 bis 80 Gew.-%, bevorzugt 40 bis 75 Gew.-%, insbesondere 45 bis 70 Gew.-% Wasser, bezogen auf das Gesamtgewicht der jeweiligen Zusammensetzung A oder B.

In einer weiteren Ausführungsform der vorliegenden Erfindung ist es bevorzugt, dass die Zusammensetzung B Methylglycindiessigsäure (MGDA) und/oder ihre Salze als Komplexbildner umfasst, wobei bevorzugt die Menge an Methylglycindiessigsäure (MGDA) und ihren Salzen von 4.5 bis 25%, insbesondere 5 bis 20 % Gew.-%, jeweils bezogen auf das Gewicht der Gesamtzusammensetzung B ist.

In einer besonders bevorzugten Ausführungsform ist der Verdicker in Zusammensetzung B Xanthan, bevorzugt enthalten in einer Menge von 0,2 bis 0,8 Gew.-%, bezogen auf das Gesamtgewicht der Zusammensetzung B.

In einer weitere Ausführungsform enthält Zusammensetzung B einen Builder gemäß (x), bevorzugt in einer Menge von 4 bis 15% Gew.-%, insbesondere von 7 bis 10 Gew.-%, jeweils bezogen auf das Gesamtgewicht der Zusammensetzung B. Dieser ist von den Komplexbildnern gemäß (ix) verschieden und ist bevorzugt ausgewählt aus Carbonate, Bicarbonate oder Mischungen davon. Diese werden bevorzugt in einer Menge von 4 bis 15% Gew.-% eingesetzt. Insbesondere ist ein Alkalimetallcarbonat bevorzugt in einer Menge von 5 bis 12 Gew.-%, besonders bevorzugt von 7 bis 10 Gew.-%, jeweils bezogen auf das Gesamtgewicht der Zusammensetzung B, in der Zusammensetzung B enthalten.

Gemäß einer besonders bevorzugten Ausführungsform liegen die Zusammensetzungen A und B in einem Gewichtsverhältnis von A zu B von 2:1 bis 1:2, bevorzugt von 1.5:1 bis 1:1.5, insbesondere von 1.2:1 bis 1:1.2, ganz besonders bevorzugt von 1.15:1 bis 1:15 vor bzw. werden in dem vorstehenden Gewichtsverhältnis in einem Geschirrspülprozess eingesetzt.

Die Zusammensetzung B ist vorzugsweise dadurch gekennzeichnet, dass die Zusammensetzung einen pH-Wert von 9 bis 11,5 bei 20 °C aufweist. Diese Zusammensetzungen können allein oder als alkalische Zusammensetzungen (B) verwendet werden. eines Mehrkomponentensystems.

In bevorzugten Ausführungsformen enthält die Zusammensetzung B 1 bis 7 Gew.-%, bevorzugt 2 bis 5 Gew.-% Phosphonate oder ihre Salze, bevorzugt 1 -Hydroxyethan-1,1-di-phosphonat (HEDP) oder dessen Salz, bevorzugt dessen Natriumsalz, als Cobuilder.

In einer anderen Ausführungsform ist es bevorzugt, dass die Zusammensetzung B weniger als 0,1 Gew.-% Phosphonate und deren Salze, bevorzugt weniger als 0,01 Gew.-% an phosphorhaltigen Komponenten enthält.

Eine besonders bevorzugte Ausführungsform ist dadurch gekennzeichnet, dass bei der erfindungsgemäßen Verwendung die Zusammensetzung A, wie vorstehend beschrieben, und Zusammensetzung B (Alkaliphase), jeweils bezogen auf das Gewicht der Zusammensetzung B, umfasst:
(ix) 3 bis 30 Gew.-% Komplexbildner, ausgewählt aus der Gruppe von Zitronensäure, Methylglycindiessigsäure (MGDA), Glutaminsäurediessigsäure (GLDA), EDDS und/oder deren Salzen als Komplexbildner;
(x) 1 bis 20% Gew.-% Builder und/oder Cobuilder, welche nicht mit den Komplexbildner gemäß
(ix) identisch sind;
(xi) 0,15 bis 2 Gew.-% Verdicker, bevorzugt ausgewählt aus Polysacchariden, insbesondere Xanthan,
(xii) 0,01 bis 3 Gew.-% anionisches Tensid, bevorzugt ausgewählt aus der Gruppe bestehend aus Alkylsulfonaten, Alkylsulfaten und Alkylbenzolsulfonaten; und
(xiii) mindestens 20 Gew.-% Wasser.

Durch die räumliche Trennung einzelner Komponenten des Mittels ist es einerseits möglich, unverträgliche Inhaltsstoffe voneinander zu trennen und andererseits mehrere verschiedene Komponenten des Mittels in Kombination bereitzustellen, die bei der Anwendung des erfindungsgemäß verwendeten Reinigungsmittels zu unterschiedlichen Zeitpunkten eingesetzt/freigesetzt werden können.

In einem weiteren Aspekt bezieht sich die Erfindung auf die Verwendung eines Reinigungsmittels für das maschinelle Geschirrspülen, das mindestens zwei Zusammensetzungen A und B umfasst, die bei 20 °C flüssig sind, wobei Zusammensetzung A (Enzymphase) umfasst:
(i) 1 - 5 Gew.-% der Gesamtzusammensetzung A aus
   (a) mindestens eine von Polyasparaginsäure oder modifizierter Polyasparaginsäure oder Salzen davon,wobei die modifizierte Polyasparaginsäure erhältlich ist durch Polykondensation von (a1) 50 bis 99 Mol-% Asparaginsäure und (a2) 1 bis 50 Mol-% mindestens einer carboxylhaltigen Verbindung, die von Asparaginsäure verschieden ist, und anschließende Hydrolyse der Cokondensate unter Zusatz einer Base,
   (b) mindestens ein Pfropfcopolymer, bestehend aus
      (b1) mindestens eine Pfropfgrundlage, ausgewählt aus Oligosacchariden und Polysacchariden,
      und Seitenketten, die durch Aufpfropfen von
      (b2) mindestens einer ethylenisch ungesättigten Mono- oder Dicarbonsäure und
      (b3) mindestens ein ethylenisch ungesättigtes N-haltiges Monomer mit einem permanente kationische Ladung,
      wobei das Gewichtsverhältnis von (a) : (b) zwischen 18: 1 und 5:1 liegt, bevorzugt von 11:1 bis 8:1, besonders bevorzugt von 11:1 bis 9:1 beträgt;
(ii) 3 bis 30 Gew.-% der Gesamtzusammensetzung A an Komplexbildner, ausgewählt aus der Gruppe von Zitronensäure, Methylglycindiessigsäure (MGDA), Ethylendiamindiessigsäure (EDDS), Glutaminsäurediessigsäure (GLDA) und/oder deren Salzen;
(iii) 0,1 bis 2 Gew.-% der Gesamtzusammensetzung A an Verdickungsmittel, vorzugsweise ausgewählt aus Polysacchariden, insbesondere Xanthan,
(iv) 0,5 bis 8 Gewichtsprozent der Gesamtzusammensetzung A an nichtionischen Tensiden;
(v) 0,001 bis 3 Gew.-% der Gesamtzusammensetzung A an Enzymen;
(vi) 0 bis 15 Gew.-% der Gesamtzusammensetzung A an anderen anderen Buildern und/oder Co-Buildern als ii)
(vii) 0 bis 30 Gew.-% der Gesamtzusammensetzung A an organischen Lösungsmitteln und
(viii) mindestens 20 Gew.-% Wasser
   UND

Wobei die Zusammensetzung B (alkalische Phase), jeweils bezogen auf das Gesamtgewicht der Zusammensetzung B, umfasst:
(ix) 3 bis 30 Gew.-% Komplexbildner, ausgewählt aus der Gruppe von Zitronensäure, Methylglycindiessigsäure (MGDA), Glutaminsäurediessigsäure (GLDA), EDDS und/oder deren Salzen als Komplexbildner;
(x) 1 bis 20% Gew.-% Builder und/oder Cobuilder, welche nicht mit den Komplexbildner gemäß
(ix) identisch sind;
(xi) 0,15 bis 2 Gew.-% Verdicker, bevorzugt ausgewählt aus Polysacchariden, insbesondere Xanthan, und
(xiii) mindestens 20 Gew.-% Wasser.
zur Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.

In einem weiteren Aspekt bezieht sich die Erfindung auf die Verwendung eines Reinigungsmittels für das maschinelle Geschirrspülen, das mindestens zwei Zusammensetzungen A und B umfasst, die bei 20 °C flüssig sind, wobei Zusammensetzung A (Enzymphase) jeweils bezogen auf das Gesamtgewicht der Zusammensetzung A, umfasst:
(i) 1 - 5 Gew.-% der Gesamtzusammensetzung A aus
   (a) mindestens eine von Polyasparaginsäure oder modifizierter Polyasparaginsäure oder Salzen davon,wobei die modifizierte Polyasparaginsäure erhältlich ist durch Polykondensation von (a1) 50 bis 99 Mol-% Asparaginsäure und (a2) 1 bis 50 Mol-% mindestens einer carboxylhaltigen Verbindung, die von Asparaginsäure verschieden ist, und anschließende Hydrolyse der Cokondensate unter Zusatz einer Base,
   (b) mindestens ein Pfropfcopolymer, bestehend aus
      (b1) mindestens eine Pfropfgrundlage, ausgewählt aus Oligosacchariden und Polysacchariden,
      und Seitenketten, die durch Aufpfropfen von
      (b2) mindestens einer ethylenisch ungesättigten Mono- oder Dicarbonsäure und
      (b3) mindestens ein ethylenisch ungesättigtes N-haltiges Monomer mit einem permanente kationische Ladung,
      wobei das Gewichtsverhältnis von (a) : (b) zwischen 18: 1 und 5:1, liegt, bevorzugt von 11:1 bis 8:1, besonders bevorzugt von 11:1 bis 9:1 beträgt;
(ii) 3 bis 30 Gew.-% der Gesamtzusammensetzung A an Komplexbildner, ausgewählt aus der Gruppe von Zitronensäure, Methylglycindiessigsäure (MGDA), Ethylendiamindiessigsäure (EDDS), Glutaminsäurediessigsäure (GLDA) und/oder deren Salzen;
(iii) 0,1 bis 2 Gew.-% der Gesamtzusammensetzung A an Verdickungsmittel, vorzugsweise ausgewählt aus Polysacchariden, insbesondere Xanthan,
(iv) 0,5 bis 8 Gewichtsprozent der Gesamtzusammensetzung A an nichtionischen Tensiden;
(v) 0,001 bis 3 Gew.-% der Gesamtzusammensetzung A an Enzymen;
(vi) 0 bis 15 Gew.-% der Gesamtzusammensetzung A an anderen anderen Buildern und/oder Co-Buildern als ii)
(vii) 0 bis 30 Gew.-% der Gesamtzusammensetzung A an organischen Lösungsmitteln und
(viii) mindestens 20 Gew.-% Wasser
   UND

Wobei die Zusammensetzung B (alkalische Phase), jeweils bezogen auf das Gesamtgewicht der Zusammensetzung B, umfasst:
(ix) 3 bis 30 Gew.-% Komplexbildner, ausgewählt aus der Gruppe von Zitronensäure, Methylglycindiessigsäure (MGDA), Glutaminsäurediessigsäure (GLDA), EDDS und/oder deren Salzen als Komplexbildner;
(x) 1 bis 20% Gew.-% Builder und/oder Cobuilder, welche nicht mit den Komplexbildner gemäß
(ix) identisch sind;
(xi) 0,15 bis 2 Gew.-% Verdicker, bevorzugt ausgewählt aus Polysacchariden, insbesondere Xanthan,
(xii) 0,01 bis 3 Gew.-% anionisches Tensid, bevorzugt ausgewählt aus der Gruppe bestehend aus Alkylsulfonaten, Alkylsulfaten und Alkylbenzolsulfonaten; und
(xiii) mindestens 20 Gew.-% Wasser.
zur Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.

Besonders bevorzug ist es, wenn die Zusammensetzung B (Alkaliphase), jeweils bezogen auf das Gewicht der Zusammensetzung B, umfasst:
(ix) 3 bis 30 Gew.-% Komplexbildner, ausgewählt aus der Gruppe von Zitronensäure, Methylglycindiessigsäure (MGDA), Glutaminsäurediessigsäure (GLDA), EDDS und/oder deren Salzen als Komplexbildner;
(x) 1 bis 20% Gew.-% Builder und/oder Cobuilder, welche nicht mit den Komplexbildner gemäß
(ix) identisch sind;
(xi) 0,15 bis 2 Gew.-% Verdicker, bevorzugt ausgewählt aus Polysacchariden, insbesondere Xanthan,
(xii) 0,01 bis 3 Gew.-% anionisches Tensid, bevorzugt ausgewählt aus der Gruppe bestehend aus Alkylsulfonaten, Alkylsulfaten und Alkylbenzolsulfonaten; und
(xiii) mindestens 20 Gew.-% Wasser.

Die Geschirrspülmittelformulierung, enthält in der Zusammensetzung B bevorzugt ein anionisches Tensid als Komponente (xii) in einer Menge von 0,01 bis 3 Gew.-% der gesamten Zusammensetzung B. Das anionische Tensid ist vorzugsweise ausgewählt aus der Gruppe der Alkylsulfonate, Alkylsulfate und Alkylbenzolsulfonate. Noch bevorzugter ist das anionische Tensid gemäß Komponente xii) ausgewählt aus der Gruppe bestehend aus Alkylsulfonaten mit ≥ C14, Alkylsulfaten mit ≥ C14 und Alkylbenzolsulfonaten mit ≥ C12. Weiterhin bevorzugt ist es, wenn das anionische Tensid gemäß xii) ausgewählt ist aus der Gruppe bestehend aus Alkylsulfaten mit einem linearen oder verzweigten, bevorzugt lineare Alkylrest, der mindestens 14, bevorzugt 16 Kohlenstoffatome in der Alkylkette enthält.

Lineare Alkylsulfate oder Alkylsulfonate mit mindestens 14 Kohlenstoffatomen im Alkylrest oder Alkylbenzylsulfonate mit mindestens 12, vorzugsweise 14 Kohlenstoffatomen im Alkylrest sind bevorzugt. Besonders bevorzugt sind lineare Alkylsulfate mit mindestens 14 Kohlenstoffatomen, vorzugsweise mindestens 16 Kohlenstoffatomen im Alkylrest.

In einer bevorzugten Ausführungsform liegt das anionische Tensid gemäß Komponente xii) in Form einzelner Waschmittelteilchen vor, die vorzugsweise eine durchschnittliche Teilchengröße von 0,1 bis 4 mm, vorzugsweise 0,25 bis 3 mm, insbesondere 0,5 bis 2 mm, bestimmt durch eine Siebsäule, aufweisen. Jedes Waschmittelteilchen enthält vorzugsweise mindestens 50 Gew.-% des Tensids, bezogen auf das Gewicht des Teilchens.

In einer sehr bevorzugten Ausführungsform sind die Waschmittelteilchen in der Zusammensetzung B in einer Menge von 0,05 bis 5 Gew.-%, vorzugsweise 0,1 bis 3,5 Gew.-%, insbesondere 0,2 bis 2 Gew.-%, bezogen auf das Gesamtgewicht der Reinigungszusammensetzung B, enthalten. Besonders bevorzugt sind lineare Alkylsulfat-Tensidteilchen (wie Lanette^{®} E ex BASF) in einer Menge von 0,2 bis 2 Gew.-%, bezogen auf das Gesamtgewicht der Reinigungszusammensetzung B.

Die Waschmittelteilchen sind in der Zusammensetzung B gleichmäßig verteilt und schwimmen in der verdickten Zusammensetzung. Xanthan stabilisiert insbesondere die Partikel in der Gelformulierung, ohne dass es zu einer Trennung oder Sedimentation der Partikel kommt. Daher wird die Zusammensetzung gleichmäßig aus der Verpackungsvorrichtung ausgegossen, wobei die Partikel gleichmäßig darin verteilt sind. Auch nach vierwöchiger Lagerung bei 40 °C sind die Partikel in der Zusammensetzung B gleichmäßig verteilt und es hat keine Sedimentation stattgefunden.

Überraschenderweise wurde festgestellt, dass die Reinigungsmittelteilchen in Zusammensetzung B stabil in der Zusammensetzung B dispergiert sind. Die resultierende Reinigungszusammensetzung ist optisch angenehm, wird gleichmäßig aus einer Verpackungsvorrichtung in die Dosierkammer einer automatischen Geschirrspülmaschine gegossen und zeigt bessere Reinigungsleistungen als Zusammensetzungen ohne anionische Waschmittelteilchen oder Zusammensetzungen, die nicht in zwei getrennten Zusammensetzungen A und B hergestellt werden.

Besonders bevorzugt ist es, wenn die Zusammensetzung B eine Fließgrenze (rheological yield strength) von mindestens 0,1 Pascal (gemessen mit einem Rheometer Discovery HR 2 von TA Instruments) aufweist, bevorzugt damit die Partikel gut stabilisiert werden können und nicht während der Lagerung absinken.

In einem weiteren Aspekt bezieht sich die vorliegende Erfindung auf die Verwendung einer Reinigungszusammensetzung, wie hierin oben beschrieben, für die Reinigung von Geschirr von auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen. Die Zusammensetzungen werden vorzugsweise in Geschirrspülmaschinen und/oder Geschirrspülautomaten verwendet. Unter "Geschirr" werden im Rahmen der vorliegenden Erfindung Teller, Tassen, Bestecke, Gläser, Vorratsbehälter, Kochutensilien (Kochgeschirr) und dergleichen verstanden.

Die Abgabe oder Einführung des Mittels in das Innere der Geschirrspülmaschine kann manuell erfolgen, vorzugsweise wird das Mittel jedoch mit Hilfe der Dosierkammer in das Innere der Geschirrspülmaschine abgegeben. In verschiedenen Ausführungsformen der Offenbarung beträgt die (Spül-)Temperatur bei solchen Geschirrspülverfahren vorzugsweise 50°C oder weniger, besonders bevorzugt 45°C oder weniger, noch bevorzugter 40°C oder weniger.

Alle Ausführungsformen, die hier in Bezug auf die flüssigen Zusammensetzungen offenbart werden, gelten in ähnlicher Weise für die Verfahren und Verwendungen der Erfindung und *umgekehrt.*

Bevorzugte Ausführungsformen der vorliegenden Erfindung werden durch die folgenden Punkte näher beschrieben.
1. Verwendung einer phosphatfreien, bei 20 °C flüssigen Geschirrspülmittelformulierung, welche frei von Bleichmitteln ist, umfassend, jeweils bezogen auf das Gewicht der Gesamtzusammensetzung,
   (i) 0,5 bis 5 Gew.-%, von
      (a) mindestens eine von Polyasparaginsäure oder modifizierter Polyasparaginsäure oder deren Salzen, wobei die modifizierte Polyasparaginsäure durch Polykondensation von (a1) 50 bis 99 Mol-% Asparaginsäure und (a2) 1 bis 50 Mol-% mindestens einer von Asparaginsäure verschiedenen carboxylhaltigen Verbindung und anschließende Hydrolyse der Cokondensate unter Zusatz einer Base erhältlich ist,
      (b) mindestens ein Pfropfcopolymer, bestehend aus
         (b1) mindestens eine Pfropfgrundlage, ausgewählt aus Oligosacchariden und Polysacchariden, und Seitenketten, die durch Aufpfropfen von
         (b2) mindestens eine ethylenisch ungesättigte Mono- oder Dicarbonsäure und (b3) mindestens ein ethylenisch ungesättigtes N-haltiges Monomer mit einer permanenten kationischen Ladung, wobei das Gewichtsverhältnis von (a) : (b) zwischen 18:1 und 5:1 liegt;
   (ii) 3 bis 25 Gew.-% Komplexbildner, ausgewählt aus der Gruppe von Zitronensäure, Methylglycindiessigsäure (MGDA), Glutaminsäurediessigsäure (GLDA), Ethylendiamindiessigäure (EDDS) und/oder deren Salzen als Komplexbildner;
   (iii) 0,1 bis 6 Gew.-% Verdickungsmittel;
   (iv) mindestens 20 Gew.-% Wasser und
   (v) gegebenenfalls 4 bis 15 Gew.-% Builder und/oder Cobuilder;
   (vi) gegebenenfalls 0,5 bis 8 Gew.-%, nichtionische Tenside;
   (vii) 0,001 bis 3 Gew.-% Enzyme;
   (viii) gegebenenfalls 2 bis 30 Gew.-% organische Lösungsmittel,
   zur Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.
2. Verwendung einer Geschirrspülmittelformulierung gemäß Punkt 1, dadurch gekennzeichnet, dass das Gewichtsverhältnis von (a): (b) von 11:1 bis 8:1 beträgt.
3. Verwendung einer Geschirrspülmittelformulierung nach einem der Punkte 1 oder 2, dadurch gekennzeichnet, dass das Gewichtsverhältnis von (a): (b) von 11: 1 bis 9: 1 beträgt.
4. Verwendung einer Geschirrspülmittelformulierung gemäß einem der Punkte 1 bis 3, dadurch gekennzeichnet, dass die Menge der Komponente gemäß (i) 1,0 % bis 4,5 %, vorzugsweise 1,2 % bis 4,0 Gew.-%, bezogen auf das Gewicht der Gesamtzusammensetzung beträgt.
5. Verwendung einer Geschirrspülmittelformulierung nach einem der Punkte 1 bis 4, dadurch gekennzeichnet, dass die Zusammensetzung Methylglycindiessigsäure (MGDA) und/oder deren Salze als Komplexbildner enthält.
6. Verwendung einer Geschirrspülmittelformulierung nach einem der Punkte 1 bis 5, dadurch gekennzeichnet, dass die Menge an Methylglycindiessigsäure (MGDA) und ihren Salzen 4,5 bis 20 Gew.-%, insbesondere 5 bis 20 % Gew.-% der Gesamtzusammensetzung beträgt.
7. Verwendung einer Geschirrspülmittelformulierung nach einem der Punkte 1 bis 6, dadurch gekennzeichnet, dass das Verdickungsmittel ausgewählt ist aus Polysacchariden, insbesondere Xanthan, Harnstoffderivaten und vernetzten Polyacrylsäuren.
8. Verwendung einer Geschirrspülmittelformulierung nach einem der Punkte 1 bis 7, dadurch gekennzeichnet, dass das Verdickungsmittel Xanthan ist, vorzugsweise in einer Menge von 0,2 bis 0,8 Gew.-% der Gesamtzusammensetzung eingesetzt.
9. Verwendung einer Geschirrspülmittelformulierung nach einem der Punkte 1 bis 8, die in Komponente i) a) Polyasparaginsäure als Homopolymer enthält.
10. Verwendung einer Geschirrspülmittelformulierung nach einem der Punkte 1 bis 9, die eine modifizierte Polyasparaginsäure oder ein Salz davon enthält, das durch Polykondensation von (a1) erhältlich ist, beträgt 80 bis 95 Mol-% Asparaginsäure und (a2) 5 bis 20 Mol-% mindestens einer carboxylhaltigen Verbindung, die von Asparaginsäure verschieden ist, ausmacht.
11. Verwendung einer Geschirrspülmittelformulierung nach Punkt 10, wobei die mindestens eine carboxylhaltige Verbindung (a2) ausgewählt ist aus der Gruppe bestehend aus 1,2,3,4-Butantetracarbonsäure, Zitronensäure, Glycin und Glutaminsäure.
12. Verwendung einer Geschirrspülmittelformulierung nach einem der Punkte 1 bis 11, wobei das Monomer (b3) mindestens eine Verbindung der allgemeinen Formel (I) ist, wobei die Variablen wie folgt definiert sind:
   Z ist O oder NR¹,
   R¹ ist ausgewählt aus Methyl und Wasserstoff, A1 ist ausgewählt aus C₂-C₄-Alkylen,
   R² sind gleich oder verschieden und ausgewählt aus C₁-C₄-Alkyl,
   X⁻ ist ausgewählt aus Halogenid, Mono-C1-C4-alkylsulfat und Sulfat.
13. Verwendung einer Geschirrspülmittelformulierung nach Punkt 12, wobei Z O ist.
14. Verwendung einer Geschirrspülmittelformulierung nach einem der Punkte 11 bis 12, wobei R² identisch und Methyl ist, A1 CH₂CH₂ ist und X⁻ Chlorid ist.
15. Verwendung einer Geschirrspülmittelformulierung nach den Punkte 11 bis 14, wobei das Monomer (b3) Trimethylaminoethyl(meth)acrylatochlorid oder Methacrylamidopropyltrimethylammoniumchlorid ist, vorzugsweise ω-Trimethylaminoethyl(meth)acrylatochlorid.
16. Verwendung einer Geschirrspülmittelformulierung nach einem der Punkte 1 bis 15, dadurch gekennzeichnet, dass die Zusammensetzung einen Builder von 5 bis 12 Gew.-%, vorzugsweise 7 bis 10 Gew.-% der Gesamtzusammensetzung, ein Alkalicarbonat enthält.
17. Verwendung einer Geschirrspülmittelformulierung nach einem der Punkte 1 bis 16, dadurch gekennzeichnet, dass die Zusammensetzung 1 bis 7 Gew.-%, vorzugsweise 2 bis 5 Gew.-% der Gesamtzusammensetzung als Cobuilder ein Phosphonat oder seine Salze, vorzugsweise HEDP oder seine Salze, jeweils bezogen auf das Gewicht der Gesamtzusammensetzung, enthält.
18. Verwendung einer Geschirrspülmittelformulierung gemäß einem der Punkte 1 bis 16, dadurch gekennzeichnet, dass die Zusammensetzung, jeweils bezogen auf das Gewicht der Gesamtzusammensetzung, weniger als 0,1 Gew.-%, vorzugsweise weniger als 0,01 Gew.-%, an Phosphonate, vorzugsweise enthält die Zusammensetzung weniger als 0,01 Gew.-% an phosphorhaltigen Verbindungen.
19. Verwendung einer Geschirrspülmittelformulierung nach einem der Punkte 1 bis 18, dadurch gekennzeichnet, dass die Zusammensetzung 1,0 bis 6 Gew.-%, vorzugsweise 1,2 bis 5,0 Gew.-%, jeweils bezogen auf das Gewicht der Gesamtzusammensetzung, an nichtionischen Tensiden enthält.
20. Verwendung einer Geschirrspülmittelformulierung nach einem der Punkte 1 bis 19, dadurch gekennzeichnet, dass die Zusammensetzung Amylasen in einer Menge von 0,05 bis 20 mg aktivem Enzymprotein pro Gramm der Gesamtzusammensetzung, vorzugsweise von 0,07 bis 10 mg aktivem Enzymprotein pro Gramm der Gesamtzusammensetzung, am meisten bevorzugt von 0,10 bis 2 mg aktivem Enzymprotein pro Gramm der Gesamtzusammensetzung umfasst.
21. Verwendung einer Geschirrspülmittelformulierung nach einem der Punkte 1 bis 20, dadurch gekennzeichnet, dass die Zusammensetzung Proteasen in einer Menge von 0,1 bis 50 mg aktivem Enzymprotein pro Gramm der Gesamtzusammensetzung, vorzugsweise 0,2 bis 25 mg aktivem Enzymprotein pro Gramm der Gesamtzusammensetzung, 0,5 bis 10 mg aktivem Enzymprotein pro Gramm der Gesamtzusammensetzung umfasst.
22. Verwendung einer Geschirrspülmittelformulierung nach einem der Punkte 1 bis 21, dadurch gekennzeichnet, dass die Zusammensetzung ein oder mehrere organische Lösungsmittel enthält, die aus der Gruppe von Sorbit, Glycerin und/oder Propandiol ausgewählt sind.
23. Verwendung einer Geschirrspülmittelformulierung gemäß Punkt 22, dadurch gekennzeichnet, dass die Zusammensetzung, jeweils bezogen auf das Gewicht der Gesamtzusammensetzung, 1 bis 25 Gew.-%, vorzugsweise 2 bis 12 Gew.-% der Gesamtzusammensetzung aus der Gruppe Sorbit, Glycerin und/oder Propandiol enthält.
24. Verwendung einer Geschirrspülmittelformulierung nach einem der Punkte 1 bis 23, dadurch gekennzeichnet, dass die Zusammensetzung einen pH-Wert von 7,0 bis 11,5 bei 20 °C aufweist.
25. Verwendung einer Geschirrspülmittelformulierung gemäß einem der Punkte 1 bis 24, dadurch gekennzeichnet, dass die Zusammensetzung, jeweils bezogen auf das Gewicht der Gesamtzusammensetzung, Folgendes umfasst:
   (i) 1 - 4 Gew.-% von
      a) mindestens eine von Polyasparaginsäure oder modifizierter Polyasparaginsäure oder deren Salzen, wobei die modifizierte Polyasparaginsäure durch Polykondensation von (a1) 50 bis 99 Mol-% Asparaginsäure und (a2) 1 bis 50 Mol-% mindestens einer von Asparaginsäure verschiedenen carboxylhaltigen Verbindung und anschließende Hydrolyse der Cokondensate unter Zusatz einer Base erhältlich ist,
      b) mindestens ein Pfropfcopolymer, bestehend aus
         (b1) mindestens eine Pfropfgrundlage, ausgewählt aus Oligosacchariden und Polysacchariden,
            und Seitenketten, die durch Aufpfropfen von
         (b2) mindestens eine ethylenisch ungesättigte Mono- oder Dicarbonsäure und (b3) mindestens ein ethylenisch ungesättigtes N-haltiges Monomer mit einer permanenten kationischen Ladung,
            wobei das Gewichtsverhältnis von (a) : (b) zwischen 18: 1 und 5:1 liegt, bevorzugt von 11:1 bis 8:1, besonders bevorzugt von 11:1 bis 9:1 beträgt;
   (ii) 5 - 20 Gew.-% Zitronensäure, Methylglycindiessigsäure (MGDA), Ethylendiamindiessisäure (EDDS), Glutaminsäurediessigsäure (GLDA) und/oder deren Salzen;
   (iii) 0,2 - 0,8 Gew.-% Xanthan;
   (iv) mindestens 20 Gew.-% Wasser;
   (v) 1 - 5 Gew.-% nichtionische Tenside und
   (vi) 0,001 - 3 Gew.-% Enzyme.
26. Verwendung einer phosphatfreien, bei 20 °C flüssige Geschirrspülmittelformulierung, welche frei von Bleichmitteln ist, umfassend mindestens zwei voneinander verschiedene Zusammensetzungen, wobei eine Zusammensetzung A, jeweils bezogen auf das Gewicht der Zusammensetzung A, umfasst:
   (i) 1 - 5 Gew.-%, von
      (a) mindestens eine von Polyasparaginsäure oder modifizierter Polyasparaginsäure oder deren Salzen, wobei die modifizierte Polyasparaginsäure durch Polykondensation von (a1) 50 bis 99 Mol-% Asparaginsäure und (a2) 1 bis 50 Mol-% mindestens einer von Asparaginsäure verschiedenen carboxylhaltigen Verbindung und anschließende Hydrolyse der Cokondensate unter Zusatz einer Base erhältlich ist,
      (b) mindestens ein Pfropfcopolymer, bestehend aus
         (b1) mindestens eine Pfropfgrundlage, ausgewählt aus Oligosacchariden und Polysacchariden, und Seitenketten, die durch Aufpfropfen von
         (b2) mindestens eine ethylenisch ungesättigte Mono- oder Dicarbonsäure und (b3) mindestens ein ethylenisch ungesättigtes N-haltiges Monomer mit einer permanenten kationischen Ladung, wobei das Gewichtsverhältnis von (a) : (b) zwischen 18:1 und 5:1 liegt, bevorzugt von 11:1 bis 8:1, besonders bevorzugt von 11:1 bis 9:1 beträgt;
   (ii) 3 bis 25 Gew.-% Komplexbildner, ausgewählt aus der Gruppe von Zitronensäure, Methylglycindiessigsäure (MGDA), Glutaminsäurediessigsäure (GLDA), Ethylenamindiessigsäure (EDDS) und/oder deren Salzen als Komplexbildner;
   (iii) 0,15 bis 6 Gew Verdickungsmittel, vorzugsweise ausgewählt aus Polysacchariden, insbesondere Xanthan;
   (iv) mindestens 20 Gew.-% Wasser und
   (v) gegebenenfalls 4 bis 15 Gew.-% Builder und/oder Cobuilder;
   (vi) gegebenenfalls 1 bis 8 Gew.-%, nichtionische Tenside;
   (vii) 0,001 bis 3 Gew.-% Enzyme;
   (viii) gegebenenfalls 2 bis 30 Gew.-% organische Lösungsmittel,
   zur Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.
27. Verwendung einer phosphatfreien, bei 20 °C flüssige Geschirrspülmittelformulierung, welche frei von Bleichmitteln ist, umfassend mindestens zwei voneinander getrennte Zusammensetzungen, wobei Zusammensetzung A eine Geschirrspülformulierung gemäß den Punkten 1 bis 26 ist, zur Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.
28. Verwendung einer Geschirrspülformulierung gemäß einem der Punkte 26 oder 27, dadurch gekennzeichnet, dass die Zusammensetzung B (Alkaliphase), jeweils bezogen auf das Gewicht der Zusammensetzung B, umfasst:
   (ix) 3 bis 30 Gew.-% Komplexbildner, ausgewählt aus der Gruppe von Zitronensäure, Methylglycindiessigsäure (MGDA), Glutaminsäurediessigsäure (GLDA), EDDS und/oder deren Salzen als Komplexbildner;
   (x) 1 bis 20% Gew.-% Builder und/oder Cobuilder, welche nicht mit den Komplexbildner gemäß (ix) identisch sind;
   (xi) 0,15 bis 2 Gew.-% Verdicker, bevorzugt ausgewählt aus Polysacchariden, insbesondere Xanthan, und
   (xiii) mindestens 20 Gew.-% Wasser.
29. Verwendung einer Geschirrspülformulierung gemäß einem der Punkte 26 oder 27, dadurch gekennzeichnet, dass die Zusammensetzung B (Alkaliphase), jeweils bezogen auf das Gewicht der Zusammensetzung B, umfasst:
   (ix) 3 bis 30 Gew.-% Komplexbildner, ausgewählt aus der Gruppe von Zitronensäure, Methylglycindiessigsäure (MGDA), Glutaminsäurediessigsäure (GLDA), EDDS und/oder deren Salzen als Komplexbildner;
   (x) 1 bis 20% Gew.-% Builder und/oder Cobuilder, welche nicht mit den Komplexbildner gemäß (ix) identisch sind;
   (xi) 0,15 bis 2 Gew.-% Verdicker, bevorzugt ausgewählt aus Polysacchariden, insbesondere Xanthan,
   (xii) 0,01 bis 3 Gew.-% anionisches Tensid, bevorzugt ausgewählt aus der Gruppe bestehend aus Alkylsulfonaten, Alkylsulfaten und Alkylbenzolsulfonaten; und
   (xiii) mindestens 20 Gew.-% Wasser.
30. Verwendung einer Geschirrspülformulierung gemäß Punkt 29, dadurch gekennzeichnet, dass das anionische Tensid gemäß xii) ausgewählt ist aus der Gruppe bestehend aus Alkylsulfonate mit ≥ 14 Kohlenstoffatomen in der Alkylkette, Alkylsulfaten mit ≥ C14 Kohlenstoffatomen in der Alkylkette und Alkylbenzolsulfonaten mit ≥ 12 Kohlenstoffatomen.
31. Verwendung einer Geschirrspülformulierung gemäß einem der Punkte 29 oder 30, dadurch gekennzeichnet, dass das anionische Tensid gemäß xii) ausgewählt ist aus der Gruppe bestehend aus Alkylsulfaten mit einem linearen oder verzweigten, bevorzugt lineare Alkylrest, der mindestens 14, bevorzugt 16 Kohlenstoffatome in der Alkylkette enthält.
32. Verwendung einer Geschirrspülformulierung gemäß einem der Punkte 29 bis 31, dadurch gekennzeichnet, dass das anionische Tensid gemäß xii) als distinkte Reinigungspartikel vorliegt, bevorzugt mit einer mittleren Partikelgröße von 0,1 bis 4 mm, insbesondere von 0,25 bis 3 mm, ganz besonders bevorzugt von 0,5 bis 2 mm, bestimmt durch ein Siebkolonne.
33. Verwendung einer Geschirrspülformulierung gemäß einem der Punkte 29 bis 32, dadurch gekennzeichnet, dass der Reinigungspartikel in der Zusammensetzung B in einer Menge von 0,05 bis 5 % Gew.-%, bevorzugt von 0,1 bis 3,5 Gew.-%, insbesondere von 0,15 bis 2 Gew.-%, jeweils bezogen auf das Gesamtgewicht der Zusammensetzung B, vorliegt.
34. Verwendung einer Geschirrspülformulierung gemäß einem der Punkte 29 bis 33, dadurch gekennzeichnet, dass der Reinigungspartikel mindestens zu 50 Gew.-% Tensid, bezogen auf das Gesamtgewicht des Partikels enthält.
35. Verwendung einer Geschirrspülformulierung gemäß einem der Punkte 28 bis 34, dadurch gekennzeichnet, dass die Zusammensetzung B eine Fließgrenze (rheological yield strength) von mindestens 0,1 Pascal aufweist.
36. Verwendung einer Geschirrspülformulierung gemäß einem der Punkte 28 bis 35, dadurch gekennzeichnet, dass in den flüssigen Zusammensetzung A und/oder B 30 bis 80 Gew.-%, bevorzugt 40 bis 75 Gew.-%, insbesondere 45 bis 70 Gew.-% Wasser, bezogen auf das Gesamtgewicht der jeweiligen Zusammensetzung A oder B, beträgt.
37. Verwendung einer Geschirrspülmittelformulierung gemäß einem der Punkte 28 bis 36, dadurch gekennzeichnet, dass die Zusammensetzung B einen pH-Wert von 9 bis 11,5 bei 20 °C aufweist.
38. Verwendung einer Geschirrspülmittelformulierung gemäß einem der Punkte 28 bis 37, dadurch gekennzeichnet, dass die Zusammensetzung B Methylglycindiessigsäure (MGDA) und/oder ihre Salze als Komplexbildner umfasst, wobei bevorzugt die Menge an Methylglycindiessigsäure (MGDA) und ihre Salzen von 4,5 bis 25%, insbesondere 5 bis 20 % Gew.-%, jeweils bezogen auf das Gewicht der Gesamtzusammensetzung B, ist.
39. Verwendung einer Geschirrspülmittelformulierung gemäß einem der Punkte 28 bis 38, dadurch gekennzeichnet, dass der Verdicker Xanthan ist, bevorzugt in einer Menge von 0,2 bis 0,8 Gew.-%, bezogen auf das Gesamtgewicht der Zusammensetzung B.
40. Verwendung einer Geschirrspülmittelformulierung gemäß einem der Punkte 28 bis 39, dadurch gekennzeichnet, dass Zusammensetzung B einen Builder gemäß (x) enthält, bevorzugt in einer Menge von 4 bis 15% Gew.-%, insbesondere von 7 bis 10 Gew.-%, jeweils bezogen auf das Gesamtgewicht der Zusammensetzung B.
41. Verwendung einer Geschirrspülmittelformulierung gemäß einem der Punkte 28 bis 40, dadurch gekennzeichnet, dass Zusammensetzung B als Builder gemäß (x) Carbonate, Bicarbonate oder Mischungen davon, enthält, bevorzugt in einer Menge von 4 bis 15% Gew.-%, insbesondere ein Alkalimetallcarbonat bevorzugt in einer Menge von 5 bis 12 Gew.-%, besonders bevorzugt von 7 bis 10 Gew.-%, jeweils bezogen auf das Gesamtgewicht der Zusammensetzung B.
42. Verwendung einer Geschirrspülmittelformulierung gemäß einem der Punkte 28 bis 41, dadurch gekennzeichnet, dass Zusammensetzung B 1 bis 7 Gew.-%, bevorzugt 2 bis 5 Gew.-% Phosphonate oder ihre Salze, bevorzugt 1 -Hydroxyethan-1,1-di-phosphonat (HEDP) oder dessen Salz als Cobuilder enthält.
43. Verwendung einer Geschirrspülmittelformulierung gemäß einem der Punkte 28 bis 42, dadurch gekennzeichnet, dass Zusammensetzung B weniger als 0,1 Gew.-% Phosphonate und deren Salze, bevorzugt weniger als 0,01 Gew.-% an phosphorhaltigen Komponenten enthält.
44. Verwendung einer Geschirrspülmittelformulierung gemäß einem der Punkte 28 bis 43, dadurch gekennzeichnet, dass die Zusammensetzungen A und B in verschiedenen Kompartimenten einer Verpackungseinheit enthalten sind.
45. Verwendung einer Geschirrspülmittelformulierung gemäß einem der Punkte 28 bis 44, dadurch gekennzeichnet, dass die Zusammensetzungen A und B in einem Gewichtsverhältnis von A zu B von 2:1 bis 1:2, bevorzugt von 1.5:1 bis 1:1.5, insbesondere von 1.2:1 bis 1:1.2, ganz besonders bevorzugt von 1.15:1 bis 1:15 vorliegen.
46. Verwendung einer Geschirrspülmittelformulierung gemäß einem der Punkte 1 bis 45, das mindestens zwei Zusammensetzungen A und B umfasst, die bei 20 °C flüssig sind, wobei Zusammensetzung A (Enzymphase) umfasst:
   (i) 1 - 5 Gew.-% der Gesamtzusammensetzung A aus
      (a) mindestens eine von Polyasparaginsäure oder modifizierter Polyasparaginsäure oder Salzen davon,wobei die modifizierte Polyasparaginsäure erhältlich ist durch Polykondensation von (a1) 50 bis 99 Mol-% Asparaginsäure und (a2) 1 bis 50 Mol-% mindestens einer carboxylhaltigen Verbindung, die von Asparaginsäure verschieden ist, und anschließende Hydrolyse der Cokondensate unter Zusatz einer Base,
      (b) mindestens ein Pfropfcopolymer, bestehend aus
         (b1) mindestens eine Pfropfgrundlage, ausgewählt aus Oligosacchariden und Polysacchariden, und Seitenketten, die durch Aufpfropfen von
         (b2) mindestens einer ethylenisch ungesättigten Mono- oder Dicarbonsäure und
         (b3) mindestens ein ethylenisch ungesättigtes N-haltiges Monomer mit einem permanente kationische Ladung,
         wobei das Gewichtsverhältnis von (a) : (b) zwischen 18: 1 und 5:1 liegt, bevorzugt von 11:1 bis 8:1, besonders bevorzugt von 11:1 bis 9:1 beträgt;
   (ii) 3 bis 30 Gew.-% der Gesamtzusammensetzung A an Komplexbildner, ausgewählt aus der Gruppe von Zitronensäure, Methylglycindiessigsäure (MGDA), Ethylendiamindiessigsäure (EDDS), Glutaminsäurediessigsäure (GLDA) und/oder deren Salzen;
   (iii) 0,1 bis 2 Gew.-% der Gesamtzusammensetzung A an Verdickungsmittel, vorzugsweise ausgewählt aus Polysacchariden, insbesondere Xanthan,
   (iv) 0,5 bis 8 Gewichtsprozent der Gesamtzusammensetzung A an nichtionischen Tensiden;
   (v) 0,001 bis 3 Gew.-% der Gesamtzusammensetzung A an Enzymen;
   (vi) 0 bis 15 Gew.-% der Gesamtzusammensetzung A an anderen anderen Buildern und/oder Co-Buildern als ii)
   (vii) 0 bis 30 Gew.-% der Gesamtzusammensetzung A an organischen Lösungsmitteln und
   (viii) mindestens 20 Gew.-% Wasser
      UND
      Wobei die Zusammensetzung B (alkalische Phase), jeweils bezogen auf das Gesamtgewicht der Zusammensetzung B, umfasst:
         (ix) 3 bis 30 Gew.-% Komplexbildner, ausgewählt aus der Gruppe von Zitronensäure, Methylglycindiessigsäure (MGDA), Glutaminsäurediessigsäure (GLDA), EDDS und/oder deren Salzen als Komplexbildner;
         (x) 1 bis 20% Gew.-% Builder und/oder Cobuilder, welche nicht mit den Komplexbildner gemäß (ix) identisch sind;
         (xi) 0,15 bis 2 Gew.-% Verdicker, bevorzugt ausgewählt aus Polysacchariden, insbesondere Xanthan,
         (xii) gegebenenfalls 0,01 bis 3 Gew.-% anionisches Tensid, bevorzugt ausgewählt aus der Gruppe bestehend aus Alkylsulfonaten, Alkylsulfaten und Alkylbenzolsulfonaten; und
         (xiii) mindestens 20 Gew.-% Wasser.
      zur Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.
47. Verfahren zum maschinellen Geschirrspülen, dadurch gekennzeichnet, dass ein Reinigungsmittel nach einem der Ansprüche 1 bis 45 mit Spülgut in Kontakt gebracht wird, das hartnäckige kohlenhydrathaltige Anschmutzungen, bevorzugt angebackene und/oder eingebrannte kohlenhydrathaltige Anschmutzungen, insbesondere protein- und kohlenhydrathaltige, besonders bevorzugt angebackene und/oder eingebrannte protein- und kohlenhydrathaltigen Anschmutzungen aufweist.

### Beispiele:

Beispielhafte Zusammensetzungen wurden hergestellt, wobei sich die Mengen der Wirkstoffe in Gew.-% auf das Gesamtgewicht der Zusammensetzung beziehen, sofern nicht anders angegeben.

**Tabelle 1: Einphasige Reinigungsmittel**

| Inhaltsstoff | Vergleichsbeispiel V1 | E1 |
|---|---|---|
| Xanthan Gum | 0.6 | 0.6 |
| 1-Hydroxyethan-1,1 -di-phosphonat (HEDP), Dinatriumsalz | 0.0 | 0.0 |
| Acusol^{®} 588 G (ex DOW Inc.) | 0.0 | 0.0 |
| Polyacrylat, Homopolymer | 4.0 | 0.0 |
| Polyasparaginsäure, Homopolymer | 0.0 | 2.0 |
| Graft polymer, beschrieben in WO2019/211231 als Polymer P2 | 0.0 | 0.2 |
| MGDA, Trinatriumsalz | 6.00 | 6.00 |
| Calcium chloride | 0.3 | 0.3 |
| Natriumcarbonat | 0.00 | 0.00 |
| Kationisches Acrylatbasiertes Copolymer | 0.67 | 0.0 |
| Natriumcitrat (dihydrate) | 4.5 | 4.5 |
| Niedrig schäumendes nichtionisches Tensid (Hydroxy mischether) | 2.00 | 2.00 |
| Stainzyme^{®} 12 L (Amylase available from Novozymes) | 1.7 | 1.7 |
| Protease (angegeben als aktives Enzymprotein in mg per 100g Zusammensetzung) | 120 | 120 |
| Parfüm | 0.05 | 0.05 |
| Farbstoff | 0.005 | 0.005 |
| Konservierungsmittel | 0.5 | 0.5 |
| Ameisensäure | Zur Erreichung des angegebenen pH-Wertes | Zur Erreichung des angegebenen pH-Wertes |
| Wasser | Ad 100 | Ad 100 |

Der pH-Wert der unverdünnten flüssigen Phase wurde auf 7,8 bei 20 °C eingestellt.

### Bestimmung der Reinigungsleistung:

Die Reinigungsleistung wurde gemäß IKW 2016 in einer Miele Geschirrspülmaschinen GSL 2 im Programm 45-8-55 bestimmt. Die Wasserhärte betrug 21 °dH. Es wurde Ballastschmutz gemäß IKW 2016 verwendet. Als Reiniger wurden jeweils 30 g der einkomponentigen Formulierungen E1 bzw. V1 verwendet. Nach Beendigung jedes Spülzyklus wurde das Geschirr visuell abgemustert anhand einer Skala von 1-10. Je höher der Wert, desto besser die Reinigungsleistung. Die Ergebnisse sind in Tabelle 2 dargestellt.

**Tabelle 2: Ergebnisse**

| | Crème Brûlée |
|---|---|
| Beispiel E1 | 6,4 |
| Vergleichsbeispiel V1 | 5,4 |

Es wurde beobachtet, dass durch die erfindungsgemäß verwendeten Zusammensetzungen trotz Verzicht auf acrylbasierte Verdicker und hochacrylathaltige Aktivstoffe die Reinigungsleistung an Creme Brûlée (vgl. Tabelle 2) deutlich verbessert werden konnten.

**Tabelle 3: Zweiphasige Zusammensetzungen**

| Enzymphase (Zusammensetzung A) | V2 | E2 |
|---|---|---|
| Ca-chlorid | 0.27 | 0.27 |
| Xanthan Gum | 0 | 0.45 |
| Polyacrylatbasierter Verdicker | 0.9 | 0.0 |
| Polyasparaginsäure, Homopolymer (polymer a), Gew.-% Aktivsubstanz) | 0 | 3.9 |
| Graft polymer as described in WO2019/211231 als Polymer P2 (Polymer b), Gew.-% (Aktivsubstanz) | 0 | 0.4 |
| Sulfonsäuregruppenhaltiges Acrylat Copolymer | 4.8 | 0 |
| Natriumcitrat x 2H₂O | 4.0 | 4.0 |
| MGDA, Trinatriumsalz | 10 | 10 |
| Zitronensäure (Anhydrat) | 2.8 | 2.8 |
| Nichtionisches Tensid | 3.5 | 3.5 |
| Protease (Gew.-% aktives Enzymprotein) | 0.26 | 0.26 |
| Stainzyme 12L (telqel), Amylasezubereitung | 1.6 | 1.6 |
| Parfüme, Konservierungsmittel, Farbstoffe, sonstige Additive | 1.5 | 1.5 |
| Wasser | Add 100 | Add 100 |

Der pH-Wert der unverdünnten flüssigen Phase wurde auf 7,8 bei 20 °C eingestellt.

| Alkaliphase (Zusammensetzung B) | V2 | E2 |
|---|---|---|
| Xanthan Gum | 0 | 0.375 |
| Polyacrylat-basierter Verdicker | 0.9 | 0 |
| HEDP, Natriumsalz | 4.5 | 4.5 |
| KOH | 5 | 5 |
| MGDA, Trinatriumsalz | 10 | 10 |
| Natriumcitrat x 2H₂O | 0 | 4.0 |
| Lanette^{®} E Granules ex BASF (anionisches Tensid) | 0.25 | 0.25 |
| Soda | 9 | 9 |
| Kationisches acrylatbasiertes Polymer | 0.2 | 0 |
| Parfüme, Konservierungsmittel, Farbstoffe, sonstige Additive | 1.5 | 1.5 |
| Wasser | Add 100 | Add 100 |

Der pH-Wert der unverdünnten flüssigen Phase wurde auf 8,5 bei 20 °C eingestellt.

Die Reinigungsleistung wurde in einer Geschirrspülmaschine (Bosch SMS6ECW57E/38 im 65°C 1h Programm) gemäß IKW für die genannten zweiphasigen Zusammensetzungen bestimmt (Tabelle 3). Dazu wurden 16 g der Enzymphase (E2 bzw. V2) und 18 g der Alkaliphase (E2 bzw. V2) gemäß den zweikomponentigen Formulierungen E2 bzw. V2 in den Reinigungsgang dosiert. Die Ergebnisse sind in Tabelle 4 dargestellt.

**Tabelle 4: Ergebnisse**

| | Spaghetti |
|---|---|
| Beispiel E2 | 6,3 |
| Vergleichsbeispiel V2 | 3,3 |

Es wurde beobachtet, dass durch die erfindungsgemäß verwendeten Zusammensetzungen trotz Verzicht auf acrylbasierte Verdicker und hochacrylathaltige Aktivstoffe die Reinigungsleistung an Spaghetti (vgl. Tabelle 4) deutlich verbessert werden konnte.

**Tabelle 5: Weitere geeignete einphasige Zusammensetzung**

| | |
|---|---|
| Komponente | E3 |
| Xanthan Gum | 0.5 |
| 1-Hydroxy-1-phosphonoethyl)-phosphonsäure (HEDP), Natriumsalz | 0 |
| Acrylat-Homopolymer | 0 |
| Acusol^{®} 588 G (ehemals DOW Inc.) | 0 |
| Polyasparaginsäure, Homopolymer (Polymer a) | 2.0 |
| Pfropfpolymer wie in WO2019/211231 beschrieben als Polymer P2 (Polymer b) | 0.2 |
| MGDA, Trinatriumsalz | 10.00 |
| Kalziumchlorid | 0.2 |
| Zitronensäure wasserfrei | 2.6 |
| Natriumcitrat | 7.00 |
| Schwach schäumendes nichtionisches Tensid (Hydroxymischether) | 2.00 |
| Stainzyme^{®} 12 L (Amylase erhältlich von Novozymes) | 1.5 |
| Protease (angegeben als aktives Enzymeiweiß in mg pro 100 g Zusammensetzung) | 150 |
| Parfüm | 0.05 |
| Färben | 0.005 |
| Konservierungsmittel | 0.5 |
| NaOH | |
| Wasser | Add 100 |
| pH-Wert | 7.8 |

## Patentansprüche

1. Verwendung einer phosphatfreien, bei 20 °C flüssigen Geschirrspülmittelformulierung, welche frei von Bleichmitteln ist, umfassend, jeweils bezogen auf das Gewicht der Gesamtzusammensetzung,
(i) 0,5 bis 5 Gew.-%, von
(a) mindestens eine von Polyasparaginsäure oder modifizierter Polyasparaginsäure oder deren Salzen, wobei die modifizierte Polyasparaginsäure durch Polykondensation von (a1) 50 bis 99 Mol-% Asparaginsäure und (a2) 1 bis 50 Mol-% mindestens einer von Asparaginsäure verschiedenen carboxylhaltigen Verbindung und anschließende Hydrolyse der Cokondensate unter Zusatz einer Base erhältlich ist,
(b) mindestens ein Pfropfcopolymer, bestehend aus
(b1) mindestens eine Pfropfgrundlage, ausgewählt aus Oligosacchariden und Polysacchariden, und Seitenketten, die durch Aufpfropfen von
(b2) mindestens eine ethylenisch ungesättigte Mono- oder Dicarbonsäure und (b3) mindestens ein ethylenisch ungesättigtes N-haltiges Monomer mit einer permanenten kationischen Ladung, wobei das Gewichtsverhältnis von (a) : (b) zwischen 18:1 und 5:1 liegt;
(ii) 3 bis 25 Gew.-% Komplexbildner, ausgewählt aus der Gruppe von Zitronensäure, Methylglycindiessigsäure (MGDA), Glutaminsäurediessigsäure (GLDA), Ethylendiamindiessigäure (EDDS) und/oder deren Salzen als Komplexbildner;
(iii) 0,1 bis 6 Gew.-% Verdickungsmittel;
(iv) mindestens 20 Gew.-% Wasser und
(v) gegebenenfalls 4 bis 15 Gew.-% Builder und/oder Cobuilder;
(vi) gegebenenfalls 0,5 bis 8 Gew.-%, nichtionische Tenside;
(vii) 0,001 bis 3 Gew.-% Enzyme;
(viii) gegebenenfalls 2 bis 30 Gew.-% organische Lösungsmittel,
zur Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.

2. Verwendung einer Geschirrspülmittelformulierung nach Anspruch 1, **dadurch gekennzeichnet, dass** das Gewichtsverhältnis von (a): (b) von 11: 1 bis 8: 1, bevorzugt 11:1 bis 9:1 beträgt.

3. Verwendung einer Geschirrspülmittelformulierung nach einem der Ansprüche 1 bis 2, **dadurch gekennzeichnet, dass** die Menge der Komponente nach (i) 1,0 % bis 4,5 %, vorzugsweise 1,5 % bis 4,0 Gew.-%, bezogen auf das Gesamtgewicht der Zusammensetzung, betragen.

4. Verwendung einer Geschirrspülmittelformulierung nach einem der Ansprüche 1 bis 3, **dadurch gekennzeichnet, dass** die Zusammensetzung Methylglycindiessigsäure (MGDA) und/oder deren Salze als Komplexbildner umfasst, wobei die Menge an Methylglycindiessigsäure (MGDA) und deren Salzen vorzugsweise von 4,5 bis 20 Gew.-%, bezogen auf das Gewicht der Gesamtzusammensetzung, beträgt.

5. Verwendung einer Geschirrspülmittelformulierung nach einem der Ansprüche 1 bis 4, **dadurch gekennzeichnet, dass** das Verdickungsmittel ausgewählt ist aus Polysacchariden, insbesondere Xanthan, Harnstoffderivaten und vernetzten Polyacrylsäuren.

6. Verwendung einer Geschirrspülmittelformulierung nach Anspruch 5, **dadurch gekennzeichnet, dass** das Verdickungsmittel Xanthan ist, vorzugsweise in einer Menge von 0,2 bis 0,8 Gew.-% der Gesamtzusammensetzung eingesetzt.

7. Verwendung einer Geschirrspülmittelformulierung nach einem der Ansprüche 1 bis 6, wobei das Monomer (b3) mindestens eine Verbindung der allgemeinen Formel (I) ist, wobei die Variablen wie folgt definiert sind:
Z ist O oder NR1,
R1 ist ausgewählt aus Methyl und Wasserstoff, A1 ist ausgewählt aus C2-C4-Alkylen,
R2 sind gleich oder verschieden und ausgewählt aus C1-C4-Alkyl,
X⁻ ist ausgewählt aus Halogenid, Mono-C1-C4-alkylsulfat und Sulfat.

8. Verwendung einer Geschirrspülmittelformulierung nach Anspruch 7, wobei das Monomer (b3) Trimethylaminoethyl(meth)acrylatochlorid oder Methacrylamidopropyltrimethylammoniumchlorid ist, vorzugsweise ω-Trimethylaminoethyl(meth)acrylatochlorid.

9. Verwendung einer Geschirrspülmittelformulierung nach einem der Ansprüche 1 bis 8, **dadurch gekennzeichnet, dass** die Zusammensetzung, jeweils bezogen auf das Gewicht der Gesamtzusammensetzung, umfasst:
(i) 1 - 4 Gew.-% von
a) mindestens eine von Polyasparaginsäure oder modifizierter Polyasparaginsäure oder deren Salzen, wobei die modifizierte Polyasparaginsäure durch Polykondensation von (a1) 50 bis 99 Mol-% Asparaginsäure und (a2) 1 bis 50 Mol-% mindestens einer von Asparaginsäure verschiedenen carboxylhaltigen Verbindung und anschließende Hydrolyse der Cokondensate unter Zusatz einer Base erhältlich ist,
b) mindestens ein Pfropfcopolymer, bestehend aus
(b1) mindestens eine Pfropfgrundlage, ausgewählt aus Oligosacchariden und Polysacchariden,
und Seitenketten, die durch Aufpfropfen von
(b2) mindestens eine ethylenisch ungesättigte Mono- oder Dicarbonsäure und (b3) mindestens ein ethylenisch ungesättigtes N-haltiges Monomer mit einer permanenten kationischen Ladung,
wobei das Gewichtsverhältnis von (a) : (b) zwischen 18: 1 und 5:1; liegt, bevorzugt von 11:1 bis 8:1, besonders bevorzugt von 11:1 bis 9:1 beträgt;
(ii) 5 - 20 Gew.-% Zitronensäure, Methylglycindiessigsäure (MGDA), Ethylendiamindiessisäure (EDDS), Glutaminsäurediessigsäure (GLDA) und/oder deren Salzen;
(iii) 0,2 - 0,8 Gew.-% Xanthan;
(iv) mindestens 20 Gew.-% Wasser;
(v) 1 - 5 Gew.-% nichtionische Tenside und
(vi) 0,001 - 3 Gew.-% Enzyme.

10. Verwendung einer Geschirrspülmittelformulierung nach einem der Ansprüche 1 bis 9, **dadurch gekennzeichnet, dass** die Zusammensetzung einen pH-Wert von 7,0 bis 8,5, vorzugsweise 7,5 bis 8,0, bei 20 °C aufweist.

11. Verwendung einer Geschirrspülmittelformulierung nach einem der Ansprüche 1 bis 10, **dadurch gekennzeichnet, dass** die Zusammensetzung Amylasen in einer Menge von 0,05 bis 20 mg aktivem Enzymprotein pro Gramm der Gesamtzusammensetzung, vorzugsweise von 0,07 bis 10 mg aktivem Enzymprotein pro Gramm der Gesamtzusammensetzung, am meisten bevorzugt von 0,10 bis 2 mg aktivem Enzymprotein pro Gramm der Gesamtzusammensetzung umfasst.

12. Verwendung einer Geschirrspülmittelformulierung nach einem der Ansprüche 1 bis 11, **dadurch gekennzeichnet, dass** die Zusammensetzung Proteasen in einer Menge von 0,1 bis 50 mg aktivem Enzymprotein pro Gramm der Gesamtzusammensetzung, vorzugsweise 0,2 bis 25 mg aktivem Enzymprotein pro Gramm der Gesamtzusammensetzung, 0,5 bis 10 mg aktivem Enzymprotein pro Gramm der Gesamtzusammensetzung umfasst.

13. Verwendung einer Geschirrspülmittelformulierung, das mindestens zwei Zusammensetzungen A und B umfasst, die bei 20 °C flüssig sind, wobei Zusammensetzung A (Enzymphase) umfasst:
(i) 1 - 5 Gew.-% der Gesamtzusammensetzung A aus
(a) mindestens eine von Polyasparaginsäure oder modifizierter Polyasparaginsäure oder Salzen davon,wobei die modifizierte Polyasparaginsäure erhältlich ist durch Polykondensation von (a1) 50 bis 99 Mol-% Asparaginsäure und (a2) 1 bis 50 Mol-% mindestens einer carboxylhaltigen Verbindung, die von Asparaginsäure verschieden ist, und anschließende Hydrolyse der Cokondensate unter Zusatz einer Base,
(b) mindestens ein Pfropfcopolymer, bestehend aus
(b1) mindestens eine Pfropfgrundlage, ausgewählt aus Oligosacchariden und Polysacchariden, und Seitenketten, die durch Aufpfropfen von
(b2) mindestens einer ethylenisch ungesättigten Mono- oder Dicarbonsäure und
(b3) mindestens ein ethylenisch ungesättigtes N-haltiges Monomer mit einem permanente kationische Ladung,
wobei das Gewichtsverhältnis von (a) : (b) zwischen 18: 1 und 5:1 liegt, bevorzugt von 11:1 bis 8:1, besonders bevorzugt von 11:1 bis 9:1 beträgt;
(ii) 3 bis 30 Gew.-% der Gesamtzusammensetzung A an Komplexbildner, ausgewählt aus der Gruppe von Zitronensäure, Methylglycindiessigsäure (MGDA), Ethylendiamindiessigsäure (EDDS), Glutaminsäurediessigsäure (GLDA) und/oder deren Salzen;
(iii) 0,1 bis 2 Gew.-% der Gesamtzusammensetzung A an Verdickungsmittel, vorzugsweise ausgewählt aus Polysacchariden, insbesondere Xanthan,
(iv) 0,5 bis 8 Gewichtsprozent der Gesamtzusammensetzung A an nichtionischen Tensiden;
(v) 0,001 bis 3 Gew.-% der Gesamtzusammensetzung A an Enzymen;
(vi) 0 bis 15 Gew.-% der Gesamtzusammensetzung A an anderen anderen Buildern und/oder Co-Buildern als ii)
(vii) 0 bis 30 Gew.-% der Gesamtzusammensetzung A an organischen Lösungsmitteln und
(viii) mindestens 20 Gew.-% Wasser,
wobei die Zusammensetzung A bevorzugt eine Zusammensetzung gemäß der Ansprüche 1 bis 12 ist,
UND
Wobei die Zusammensetzung B (alkalische Phase), jeweils bezogen auf das Gesamtgewicht der Zusammensetzung B, umfasst:
(ix) 3 bis 30 Gew.-% Komplexbildner, ausgewählt aus der Gruppe von Zitronensäure, Methylglycindiessigsäure (MGDA), Glutaminsäurediessigsäure (GLDA), EDDS und/oder deren Salzen als Komplexbildner;
(x) 1 bis 20% Gew.-% Builder und/oder Cobuilder, welche nicht mit den Komplexbildner gemäß (ix) identisch sind;
(xi) 0,15 bis 2 Gew.-% Verdicker, bevorzugt ausgewählt aus Polysacchariden, insbesondere Xanthan,
(xii) gegebenenfalls 0,01 bis 3 Gew.-% anionisches Tensid, bevorzugt ausgewählt aus der Gruppe bestehend aus Alkylsulfonaten, Alkylsulfaten und Alkylbenzolsulfonaten; und
(xiii) mindestens 20 Gew.-% Wasser.
zur Verbesserung der Reinigungsleistung auf hartnäckigen kohlenhydrathaltigen Anschmutzungen, bevorzugt angebackenen und/oder eingebrannten kohlenhydrathaltigen Anschmutzungen, insbesondere protein- und kohlenhydrathaltigen, besonders bevorzugt angebackenen und/oder eingebrannten protein- und kohlenhydrathaltigen Anschmutzungen.

14. Verfahren zum maschinellen Geschirrspülen, **dadurch gekennzeichnet, dass** ein Reinigungsmittel nach einem der Ansprüche 1 bis 13 mit Spülgut in Kontakt gebracht wird, das hartnäckige kohlenhydrathaltige Anschmutzungen, bevorzugt angebackene und/oder eingebrannte kohlenhydrathaltige Anschmutzungen, insbesondere protein- und kohlenhydrathaltige, besonders bevorzugt angebackene und/oder eingebrannte protein- und kohlenhydrathaltigen Anschmutzungen aufweist.
